# EUROPÄISCHE PATENTSCHRIFT

(11) **EP 3 505 304 B1**
(45) Veröffentlichungstag und Bekanntmachung des Hinweises auf die Patenterteilung: **02.09.2020**
(21) Anmeldenummer: 17405036.9
(22) Anmeldetag: 27.12.2017
(51) Int. Cl.: B25B 33/00, E03B 7/07, B25B 13/48

(54) **VORRICHTUNGSSET ZUM EINBAU EINER SENSOREINHEIT IN EINE UNTER DRUCK STEHENDE FLÜSSIGKEITSLEITUNG BZW. ZUM AUSBAU DER SENSOREINHEIT UND VERFAHREN DAZU**
DEVICE SET FOR INSTALLING A SENSOR UNIT IN A PRESSURISED FLUID CONDUIT OR FOR REMOVING THE SENSOR UNIT AND METHOD FOR SAME
ENSEMBLE DISPOSITIF PERMETTANT DE MONTER UNE UNITÉ CAPTEUR DANS UNE CONDUITE DU LIQUIDE SOUS PRESSION OU DE DÉMONTER L'UNITÉ CAPTEUR ET PROCÉDÉ CORRESPONDANT

(43) Veröffentlichungstag der Anmeldung: 03.07.2019
(73) Patentinhaber: Hinni AG, 4105 Biel-Benken (CH)
(72) Erfinder: Jermann, Dieter, CH-4242 Laufen (CH)
(74) Vertreter: Ullrich, Gerhard

(56) Entgegenhaltungen:
- DE-A1-102005 061 112
- US-A- 5 316 040

## Beschreibung

### Anwendungsgebiet der Erfindung

Die Erfindung betrifft zunächst ein Vorrichtungsset, bestimmt zum Ein- und/oder Ausbau eines im Strömungsquerschnitt einer unter Druck stehenden, unterirdisch verlaufenden Flüssigkeitsleitung eingebrachten Sensors, mit Durchführung des Sensors durch ein im Rohrmantel der Flüssigkeitsleitung vorhandenes Durchgangsloch, über dem ein Rohrport angeordnet ist, der sich mittels eines Absperrelements nach aussen abdichten lässt. Die Flüssigkeitsleitung führt z.B. Wasser eines öffentlichen Versorgungsnetzes. Der Sensor ist z.B. als Hydrofon mit der Funktion zur Leckerkennung ausgebildet, und der Rohrport kann typischerweise die Gestalt einer Anbohrschelle haben. Der Rohrport ist zumeist durch ein Schachtrohr eines Schachtbaus zugänglich, der sich mit einem Schachtdeckel verschliessen lässt. Ferner betrifft die Erfindung ein Verfahren zum Einbau bzw. Ausbau der Sensoreinheit mit Benutzung des Vorrichtungssets.

### Stand der Technik

Die in der EP 1 052 492 A1 offenbarte Leckdetektoranordnung dient zur Erkennung von Lecks in einem Rohrleitungssystem für Fluide. Die Anordnung umfasst einen Vibrationssensor mit einer Membran. Der Sensor ist so in einen Hydranten eingebaut, dass die Membran des Sensors in direktem und permanentem Kontakt zum im Rohrleitungssystem transportierten Fluid steht. Somit werden im Fluid bei für ein Leck charakteristisch auftretende Schallwellen detektiert.

Die Anordnung gemäss der CH 691 932 A5 ist zur Lecküberwachung in einem Leitungssystem für Flüssigkeiten oder Gase bestimmt und besitzt einen Hohlzylinder, in welchem sich eine Messeinrichtung befindet. Die Messeinrichtung umfasst einen über ein Kabel mit dem Datenlogger verbundenen Schallsensor, eine Energieversorgung und eine Kontaktfläche. Die Kontaktfläche hat Verbindung zur Spindel eines Hydranten und dient der Übertragung von im Leitungsnetz durch ein Leck ausgelösten Körperschallwellen auf die Messeinrichtung. Die Schallwellen werden durch die Flüssigkeit im Leitungsrohr und dessen Wandung zum Hydranten geleitet, wo sie über die Spindel und die Kontaktfläche auf den Sensor gelangen.

Im Prospekt "Kontrollsystem Lorno", Ausgabe PRODOC.D5/2006V01, der Hinni AG, CH-4105 Biel-Benken / Schweiz, wird eine Messvorrichtung mit einem Hydrofon offeriert, welches am Hauptventil eines Hydranten - dem Rohrleitungsnetz zugewandt - sitzt. Vom Hydrofon erstreckt sich eine Signalleitung durch die Ventilstange zu einer unterhalb des Spindellagers angebrachten Elektronikeinheit. Das Hydrofon nimmt im Wasser auftretende Schallwellen direkt auf, die nach aussen zur Signalisation eines Lecks übertragen werden. Bei den vorgenannten Lösungen mit einem einer Flüssigkeitsleitung zugeordneten Sensor, vorranging zur Leckerkennung, bedarf es eines Hydranten als Installationsbasis.

Relativ unkompliziert gestaltet sich der Einbau eines Sensors in eine Flüssigkeitsleitung, z.B. eine unterirdische Wasserleitung, in welcher der Druck abgestellt ist Dies wäre zum Beispiel mit einem Vorrichtungsset aus DE 10 2005 061 112 A1 möglich. Dieses Dokument stellt auch den nächstliegenden Stand der Technik dar.

Dies verursacht jedoch Aufwand und Nachteile, wie eine Unterbrechung der Versorgung über das Leitungsnetz und Freigraben der Leitung, um den Zugang zum an der Leitung gewählten Installationspunkt zu ermöglichen. Auch ist der Einbau eines Sensors in eine unter Druck stehende Flüssigkeitsleitung Praxis, wo direkter Zugang für den Monteur an den gewählten Installationspunkt besteht. Im Fachgebiet wird dies als begehbar bezeichnet, nämlich über ein sogenanntes Mannloch - als ausgebauter Schacht ausreichender Grösse zum Einstieg für den Monteur - oder über eine erst geschaffene Freigrabung. Derart raumbietende und den Zugang zur Flüssigkeitsleitung ermöglichende Schächte befinden sich selten am gewünschten Installationspunkt, und andererseits sind Freigrabungen sehr aufwendig.

Eher anzutreffen sind an unterirdische Flüssigkeitsleitungen heranführende Schachtbauten mit einem von der Erdoberfläche sich in die Tiefe - zu einem auf dem Rohrmantel angeordneten Rohrport - erstreckenden Schachtrohr, wobei der Rohrport ein Absperrelement zum abgedichteten Verschluss eines im Rohrmantel und vom Rohrport überdeckten Durchgangslochs besitzt. Der übliche Innendurchmesser solcher Schachtrohre reicht jedoch keinesfalls für den Einstieg und die Bewegungsfreiheit eines mit Werkzeugen arbeitenden Monteurs aus.

### Aufgabe der Erfindung

Der Erfindung liegt daher die Aufgabe zugrunde, ein funktional zuverlässiges Instrumentarium zu schaffen, welches den wirtschaftlichen Ein- und/oder Ausbau eines im Strömungsquerschnitt einer unter Druck stehenden, unterirdisch verlaufenden Flüssigkeitsleitung durch ein Rohrport hindurch zu installlierenden, bzw. installierten Sensors ermöglicht. Hierbei ist der Rohrport, der ein Absperrelement besitzt, ein im Rohrmantel vorhandenes Durchgangsloch nach aussen abdichtend, auf dem Rohrmantel angeordnet und soll über ein relativ enges Schachtrohr, das von der Erdoberfläche in die Tiefe führt, mit Werkzeugen erreichbar sein.

Eine weitere Aufgabe besteht darin, eine für die Praxis effiziente Abfolge von Verfahrensschritten zum Einbau bzw. Ausbau des Sensors mit Benutzung des zu schaffenden Instrumentarium vorzuschlagen.

### Übersicht über die Erfindung

Das Vorrichtungsset ist bestimmt zum Ein- und/oder Ausbau eines im Strömungsquerschnitt einer unter Druck stehenden, unterirdisch verlaufenden Flüssigkeitsleitung einzubringenden, bzw. eingebrachten Sensors, mit Durchführung des Sensors durch ein im Rohrmantel der Flüssigkeitsleitung vorhandenes Durchgangsloch, über dem ein Rohrport angeordnet ist, der sich mittels eines Absperrelements nach aussen abdichten lässt. Das Vorrichtungsset umfasst:
a) ein erstes Greifwerkzeug mit einem unten angeordneten Adapterstück;
b) eine Sensoreinheit (4), bestehend aus einer zur lösbaren Verbindung mit dem Adapterstück (54) vorgesehenen Andockglocke (44), dem Sensor (41), einem sich vom Sensor (41) erstreckenden Stangenteil (41'), einem auf dem Stangenteil (41') fixierbaren Spanner (42) und einem sich vom Stangenteil (41') fortsetzendes Kabel (40); und
c) ein zweites Greifwerkzeug, das zum Einsetzen in das erste Greifwerkzeug, zur Aufnahme von Stangenteil und Kabel sowie mit seiner unten angeordneten Klaue zum Erfassen des Spanners bestimmt ist.

Nachstehend sind besonders vorteilhafte Details zum erfindungsgemässen Vorrichtungssets genannt: Das Vorrichtungsset umfasst ferner ein Transfergerät, das alternativ zur Andockglocke zur lösbaren Verbindung mit dem Adapterstück bestimmt ist und dem Aufnehmen eines auf dem Rohrport lösbar arretierten Blinddeckels dient.

Zur variablen Längeneinstellung besitzt das erste Greifwerkzeug:
a) ein Aussenrohr, an deren unterem Ende ein Adapterstück angeordnet ist;
b) ein aus dem Aussenrohr teleskopisch ausziehbares Innenrohr; und
c) ein Arretiergebilde zur Fixierung der gewählten Längeneinstellung.

Das zweite Greifwerkzeug besitzt zu seiner variablen Längeneinstellung:
a) ein Aussenrohr, an deren unterem Ende eine Klaue ausgebildet ist;
b) ein aus dem Aussenrohr teleskopisch ausziehbares Innenrohr; und
c) ein Arretiergebilde zur Fixierung der gewählten Längeneinstellung.

Das Adapterstück am ersten Greifwerkzeug weist auf:
a) erste und zweite Aussparungen zur formschlüssigen Verbindung mit dem Transfergerät;
b) dritte Aussparungen zur formschlüssigen Verbindung mit der Andockglocke; und
c) eine Schaltanordnung zur Öffnung eines an der Andockglocke vorhandenen Abströmventils.

Die Andockglocke besitzt:
a) ein Mittelteil, das oben mit einem Kragen endet und an das sich unten ein Flanschteil anschliesst;
b) einen Axialdurchgang zum abgedichteten Durchtritt des Stangenteils und zur Aufnahme des Sensors;
c) ein Paar sich vom Aussenmantel des Kragens radial erhebende Nocken zum Formschluss mit den dritten Aussparungen am Adapterstück des ersten Greifwerkzeugs;
d) einen Freischnitt am Aussenmantel des Kragens zur Positionierung des Abströmventils und Aufsetzen der Schaltanordnung auf das Abströmventil;
e) einen Hinterschnitt am Kragen zum Formschluss mit Ansatzkonturen am Spanner der Sensoreinheit; und
f) aus dem Flanschteil nach unten herausragende Arretierelemente zum Formschluss mit zweiten Kupplungsorganen am Rohrport.

Das Transfergerät weist auf:
a) ein oberes Kragenteil und ein sich daran anschliessendes unteres Bauchteil;
b) Führungselemente am Kragenteil, bestimmt zum Formschluss mit den ersten Aussparungen am Adapterstück, und Riegel, bestimmt zum Formschluss mit den zweiten Aussparungen am Adapterstück;
c) einen Hohlraum, der zumindest aus dem Bauchteil axial nach aussen mündet;
d) innerlich des Bauchteils angeordnete und dem Hohlraum zugewandte Aussparungen, dazu bestimmt, am Blinddeckel vorhandene Nocken formschlüssig aufzunehmen; und
e) einen innerlich des Bauchteils radial angeordneten und dem Hohlraum zugewandten Haltering, dazu bestimmt, den Blinddeckel radial umgreifend und lösbar zu haltern.

Am Übergang vom Kragenteil zum Bauchteil ist eine radial umlaufende Schulter vorgesehen, welche bei übergestülptem Adapterstück einen Anschlag bildet. Bei übergestülptem Adapterstück durchragt jeweils ein Riegel eine der zweiten Aussparungen am Adapterstück und eine am Kragenteil vorhandene Querbohrung. Jeder Riegel besitzt einen von aussen betätigbaren Drücker, mit dem sich ein Sicherungsorgan deaktivieren lässt, um den Riegel aus der Steckposition zu lösen.

Der Rohrport besitzt:
a) ein Gehäuse und einen daran ansetzenden Stutzen mit einem sich durch beide erstreckenden Durchgang;
b) ein im Gehäuse gelagertes Absperrelement, welches mittels eines Stellorgans zwischen einer den Durchgang verschliessenden bzw. offenen Position einstellbar ist;
c) erste und zweite Kupplungsorgane am Stutzen; und
d) eine Bride zur den Rohrmantel der Flüssigkeitsleitung umschlingenden Befestigung des Rohrports mit zueinander fluchtender Positionierung von Durchgangsloch im Rohrmantel und Durchgang im Rohrport.
Die ersten Kupplungsorgane haben aufragende Hakenform und sind zur Befestigung des Blinddeckels bestimmt. Hingegen sind die zweiten Kupplungsorgane als Hinterschnitt ausgebildet und dienen der formschlüssigen Verriegelung mit den Arretierelementen der Andockglocke.

Das Verfahren zum Einbau der Sensoreinheit in die unter Druck stehende Flüssigkeitsleitung mit Benutzung des vorgenannten Vorrichtungssets basiert auf folgender Startsituation:
- Ein Rohrport ist über dem im Rohrmantel vorgesehenen Durchgangsloch auf der Flüssigkeitsleitung angeordnet; und
- das Absperrelement des Rohrports steht in Schliessposition, so dass keine Flüssigkeit durch das Durchgangsloch und den Rohrport nach aussen austreten kann.

Das Verfahren zum Einbau der Sensoreinheit beruht auf nachstehender prinzipieller Schrittfolge:
1. Korrelierend zur lokalen Position des Rohrports Längeneinstellung des ersten Greifwerkzeugs und des zweiten Greifwerkzeugs sowie Höheneinstellung des am Stangenteil zu fixierenden Spanners;
2. Einsetzen des zweiten Greifwerkzeugs von oben in das Innenrohr des ersten Greifwerkzeugs;
3. Einsetzen der Sensoreinheit mit Kabel, Stangenteil, darauf fixiertem Spanner, Sensor und Andockglocke in die Kombination aus beiden Greifwerkzeugen;
4. Positionierung des Sensors in der Andockglocke und Verriegeln der Andockglocke mit dem Adapterstück am Aussenrohr des ersten Greifwerkzeugs, so dass die Nocken der Andockglocke mit den dritten Aussparungen am Adapterstück in Eingriff sind;
5. Einfahren der Kombination aus beiden Greifwerkzeugen und Sensoreinheit mit der Andockglocke voran auf den Stutzen des Rohrports;
6. Aufsetzen des Flanschteils der Andockglocke auf den Stutzen des Rohrports, so dass die Arretierelemente der Andockglocke an die zweiten Kupplungsorgane des Rohrports herangeführt sind;
7. Anteilige Drehung der Kombination aus erstem Greifwerkzeug und Sensoreinheit bis die Arretierelemente der Andockglocke in den zweiten Kupplungsorganen des Rohrports verriegelt sind;
8. Öffnen des Absperrelements des Rohrports, so dass sich die Andockglocke über das Abströmventil entlüftet und mit dem Steigen von Flüssigmedium in der Andockglocke sich das Abströmventil schliesst;
9. Abwärtsschieben von Stangenteil und Sensor gegen den Flüssigkeitsdruck mittels des am Spanner ansetzenden zweiten Greifwerkzeugs bis der Sensor das Durchgangsloch im Rohrmantel durchfahren hat und im Strömungsquerschnitt der Flüssigkeitsleitung steht;
10. Anteilige Drehung des am Spanner ansetzenden zweiten Greifwerkzeugs bis die Ansatzkonturen des Spanners im Hinterschnitt am Kragen der Andockglocke verriegelt sind;
11. Lösen des zweiten Greifwerkzeugs vom Spanner und des Adapterstücks des ersten Greifwerkzeugs von der Andockglocke;
12. Entfernen der Kombination aus beiden Greifwerkzeugen von der Andockglocke mit gleichzeitigem sukzessivem Ausfädeln des oberen Endes des Stangenteils und des sich davon fortsetzenden Kabels unten aus der Kombination aus beiden Greifwerkzeugen; und
13. Anschluss des Kabels an einer Elektronikbaugruppe.

Falls vor dem Einbau der Sensoreinheit der Rohrport mit einem lösbar verriegelten Blinddeckel versehen ist, sind folgende Schritte vorgelagert:
01. Bereitstellen des ersten Greifwerkzeugs mit dem daran angeordneten Adapterstück und Verriegeln des Transfergeräts mit dem Adapterstück am Aussenrohr des ersten Greifwerkzeugs, so dass die Führungselemente des Transfergeräts mit den ersten Aussparungen am Adapterstück in Eingriff sind und die in den zweiten Aussparungen und den am Transfergerät vorhandenen Querbohrungen steckenden Riegel die Verbindung zwischen erstem Greifwerkzeug und Transfergerät sichern;
02. Längeneinstellung der Kombination aus erstem Greifwerkzeug und damit verbundenem Transfergerät;
03. Einfahren der Kombination aus erstem Greifwerkzeug und Transfergerät mit dem Transfergerät voran auf den auf dem Rohrport verriegelten Blinddeckel;
04. Aufsetzen des Transfergeräts auf den Blinddeckel, so dass die Nocken am Blinddeckel mit den inneren Aussparungen am Transfergerät in Eingriff sind und der Haltering im Transfergerät den Blinddeckel radial klemmend umfasst;
05. Unter der Voraussetzung, dass sich das Absperrelement des Rohrports in Schliessposition befindet, anteilige Drehung der Kombination aus erstem Greifwerkzeug und Transfergerät zwecks Lösen des Blinddeckels vom Stutzen des Rohrports, so dass die ersten Kupplungsorgane am Stutzen von den komplementären Kupplungsorganen am Blinddeckel entriegelt sind; und
06. Entfernen der Kombination aus erstem Greifwerkzeug und Transfergerät mit dem darin gehaltenen Blinddeckel vom Rohrport.

Beim Einsetzen der Sensoreinheit mit Kabel, Stangenteil, darauf fixiertem Spanner, Sensor und Andockglocke in die Kombination aus beiden Greifwerkzeugen wird ein oberes Ende des Kabels oder ein daran installierter Stecker am oberen Austritt aus dem Innenrohr des zweiten Greifwerkzeugs in der Länge.nachgebend lösbar befestigt.

Das Verfahren zum Ausbau einer Sensoreinheit aus einer unter Druck stehenden Flüssigkeitsleitung mit Benutzung des vorgenannten Vorrichtungssets basiert auf folgender Startsituation:
- Ein Rohrport ist über dem im Rohrmantel vorgesehenen Durchgangsloch auf der Flüssigkeitsleitung angeordnet;
- Das Absperrelement des Rohrports steht in Offenposition;
- Das Flanschteil der Andockglocke der Sensoreinheit sitzt auf dem Stutzen des Rohrports, wobei die Arretierelemente der Andockglocke mit den zweiten Kupplungsorganen des Rohrports verriegelt sind;
- In der Andockglocke herrscht Flüssigkeitsdruck, der Sensor steht im Strömungsquerschnitt der Flüssigkeitsleitung und das Abströmventil ist geschlossen;
- Das Stangenteil durchragt abgedichtet die Andockglocke, und vom Stangenteil erstreckt sich das Kabel zu einer Elektronikbaugruppe; und
- Der das Stangenteil fest umfassende Spanner ist mit dem Kragen der Andockglocke verriegelt, wobei die Ansatzkonturen des Spanners mit dem Hinterschnitt am Kragen in Eingriff sind

Das Verfahren zum Ausbau der Sensoreinheit beruht auf nachstehender prinzipieller Schrittfolge:
1. Korrelierend zur lokalen Position des Rohrports Längeneinstellung beider Greifwerkzeuge;
2. Einsetzen des zweiten Greifwerkzeugs von oben in das Innenrohr des ersten Greifwerkzeugs;
3. Einziehen des von der Elektronikbaugruppe gelösten Kabels und des anteiligen Stangenteils in das Innenrohr des zweiten Greifwerkzeugs und in der Länge nachgebend lösbare Befestigung des freien oberen Endes des Kabels oder eines daran installierten Steckers am oberen Austritt aus dem Innenrohr des zweiten Greifwerkzeugs;
4. Heranführen der Kombination aus beiden Greifwerkzeugen an die Andockglocke, und durch anteilige Drehung des ersten Greifwerkzeugs Verriegeln der Andockglocke mit dem Adapterstück am Aussenrohr des ersten Greifwerkzeugs, so dass die Nocken der Andockglocke mit den dritten Aussparungen am Adapterstück in Eingriff sind;
5. Anteilige Drehung des am Spanner ansetzenden zweiten Greifwerkzeugs bis die Ansatzkonturen des Spanners mit dem Hinterschnitt am Kragen der Andockglocke ausser Eingriff sind;
6. Aufwärtsschieben von Stangenteil und Sensor durch den einwirkenden Flüssigkeitsdruck und/oder mittels des am Spanner ansetzenden zweiten Greifwerkzeugs bis der Sensor aus dem Strömungsquerschnitt der Flüssigkeitsleitung durch das Durchgangsloch in deren Rohrmantel zurückgefahren ist und oberhalb des offenen Absperrelements des Rohrports in der Andockglocke steht;
7. Bewegen des Absperrelements des Rohrports in die Schliessposition;
8. Einwirken der Schaltanordnung im Adapterstück auf das Abströmventil an der Andockglocke zwecks deren Druckentlastung;
9. Anteilige Drehung der Kombination aus erstem Greifwerkzeug und Sensoreinheit bis die Arretierelemente der Andockglocke mit den zweiten Kupplungsorganen am Stutzen des Rohrports ausser Eingriff sind; und
10. Entfernen der Kombination aus beiden Greifwerkzeugen und Sensoreinheit vom Rohrport.

Falls nach dem Ausbau der Sensoreinheit der Rohrport mit einem Blinddeckel zu versehen ist, schliessen sich folgende Schritte an:
11. Bereitstellen des ersten Greifwerkzeugs mit dem daran angeordneten Adapterstück und Verriegeln des Transfergeräts mit dem Adapterstück am Aussenrohr des ersten Greifwerkzeugs, so dass die Führungselemente des Transfergeräts mit den ersten Aussparungen am Adapterstück in Eingriff sind und die in den zweiten Aussparungen und den am Transfergerät vorhandenen Querbohrungen steckenden Riegel die Verbindung von erstem Greifwerkzeug und Transfergerät sichern;
12. Einsetzen des Blinddeckels in das Transfergerät, so dass die Nocken am Blinddeckel mit den inneren Aussparungen am Transfergerät in Eingriff sind und der Haltering im Transfergerät den Blinddeckel radial klemmend umfasst;
13. Einfahren der auf Länge eingestellten Kombination aus erstem Greifwerkzeug und Transfergerät mit dem Transfergerät und Blinddeckel voran auf den Stutzen des Rohrports;
14. Anteilige Drehung der Kombination aus erstem Greifwerkzeug und Transfergerät zwecks Arretierung des Blinddeckels auf dem Stutzen des Rohrports, so dass die ersten Kupplungsorgane am Stutzen und die komplementären Kupplungsorganen am Blinddeckel miteinander in Eingriff kommen; und
15. Entfernen der Kombination aus erstem Greifwerkzeug und Transfergerät vom am Stutzen des Rohrports arretierten Blinddeckel.

Der auf der unterirdisch verlaufenden Flüssigkeitsleitung über dem darin positionierten Durchgangsloch angeordnete Rohrport ist durch ein enges Schachtrohr eines Schachtbaus mit Werkzeugen erreichbar, aber nicht von einem Monteur, wie bei einem vorhandenen Mannloch, begehbar. Der Sensor ist z.B. als Hydrofon zur Leckerkennung ausgebildet.

### Kurzbeschreibung der beigefügten Zeichnungen

Es zeigen:
Figur 1A - das erste Greifwerkzeug, im zusammengesetzten Zustand, in Perspektivansicht;
Figur 1B - das Greifwerkzeug gemäss Figur 1A, in Explosivansicht;
Figur 1C - das Greifwerkzeug gemäss Figur 1A, im Vertikalschnitt;
Figur 1D - das vergrösserte Detail X1 aus Figur 1A;
Figur 1E - das vergrösserte Detail X2 aus Figur 1B;
Figur 1F - das vergrösserte Detail X3 aus Figur 1C;
Figur 1G - das vergrösserte Detail X4 aus Figur 1C;
Figur 2A - das zweite Greifwerkzeug, im zusammengesetzten Zustand, in Perspektivansicht;
Figur 2B - das vergrösserte Detail X5 aus Figur 2A;
Figur 3 - das erste Greifwerkzeug gemäss Figur 1A und das zweite Greifwerkzeug gemäss Figur 2A, im kombinierten Zustand, in Perspektivansicht;
Figur 4 - das Transfergerät, in Perspektivansicht;
Figur 5A - einen Rohrport in Gestalt einer Anbohrschelle bei offenem Absperrelement, in Perspektivansicht;
Figur 5B - das vergrösserte Detail X6 aus Figur 5A;
Figur 6A - eine Sensoreinheit, ohne Spanner und ohne Andockglocke, in Perspektivansicht;
Figur 6B - eine komplette Sensoreinheit, mit der Anordnung gemäss Figur 6A, dazu Spanner und Andockglocke, in Perspektivansicht;
Figur 6C - die Anordnung gemäss Figur 6B, mit verriegeltem Spanner und aus der Andockglocke herausragendem Sensor, in Perspektivansicht;
Figur 6D - das vergrösserte Detail X7 aus Figur 6B;
Figur 6E - das vergrösserte Detail X8 aus Figur 6B;
Figur 7A - das erste Greifwerkzeug gemäss Figur 1A, mit am Adapterstück montierten Transfergerät, in Perspektivansicht;
Figur 7B - die Anordnung gemäss Figur 7A, im Vertikalschnitt;
Figur 7C - das vergrösserte Detail X9 aus Figur 7A;
Figur 7D - das vergrösserte Detail X10 aus Figur 7B;
Figur 8A - die Anordnung gemäss Figur 3, mit darin aufgenommener Sensoreinheit gemäss Figur 6B, unverriegelt, in Perspektivansicht;
Figur 8B - die Anordnung gemäss Figur 8A, verriegelt, in Perspektivansicht;
Figur 8C - das vergrösserte Detail X11 aus Figur 8A;
Figur 8D - das vergrösserte Detail X12 aus Figur 8B;
Figur 8E - die Anordnung gemäss Figur 8B, verriegelt, im vertikalen Teilschnitt;
Figur 8F - das vergrösserte Detail X13 aus Figur 8E;
Figur 8G - das vergrösserte Detail X14 aus Figur 8E;
Figuren 9A bis 18 - die Schrittfolge beim Einbau einer Sensoreinheit in eine unter Druck stehende Flüssigkeitsleitung, in Prinzipdarstellungen
Figur 9A - Situation 1: Schachtbau im Teilschnitt, geschlossener Schachtdeckel, Rohrport über Durchgangsloch auf Flüssigkeitsleitung angeordnet, Absperrelement geschlossen, Blinddeckel verriegelt;
Figur 9B - das vergrösserte Detail X15 aus Figur 9A;
Figur 10 - Situation 2: Schachtdeckel geöffnet, erstes Greifwerkzeug mit angedocktem Transfergerät gemäss Figur 7A in Schachtrohr eingefahren;
Figur 11A - Situation 3: Blinddeckel von übergestülptem Transfergerät erfasst und nach anteiliger Drehung entriegelt;
Figur 11B - das vergrösserte Detail X16 aus Figur 11A;
Figur 12A - Situation 4: Blinddeckel im Transfergerät gehalten und mit erstem Greifwerkzeug vom Rohrport abgehoben;
Figur 12B - das vergrösserte Detail X17 aus Figur 12A;
Figur 13 - Situation 5: Kombination aus erstem und zweitem Greifwerkzeug mit darin aufgenommener Sensoreinheit, einschliesslich Andockglocke, gemäss Figur 8E, in Schachtrohr eingefahren;
Figur 14A - Situation 6: Andockglocke am Stutzen des Rohrports durch anteilige Drehung verriegelt, Absperrelement weiter geschlossen, Sensor oberhalb Absperrelement in Andockglocke positioniert;
Figur 14B - das vergrösserte Detail X18 aus Figur 14A;
Figur 15A - Situation 7: Absperrelement geöffnet, Flüssigkeitsdruck in Andockglocke, Abströmventil in Schliessstellung gehoben;
Figur 15B - das vergrösserte Detail X19 aus Figur 15A;
Figur 16A - Situation 8: Sensor mit Stangenteil gegen Flüssigkeitsdruck in Strömungsquerschnitt der Flüssigkeitsleitung geschoben, Spanner der Sensoreinheit im Kragen der Andockglocke verriegelt;
Figur 16B - das vergrösserte Detail X20 aus Figur 16A;
Figur 17 - Situation 9: Adapterstück des ersten Greifwerkzeugs vom Kragen der Andockglocke gelöst, Kombination aus erstem und zweitem Greifwerkzeug aus Schachtrohr im Rückzug;
Figur 18 - Situation 10: Kombination aus erstem und zweitem Greifwerkzeug gänzlich aus Schachtrohr entfernt, Kabel der Sensoreinheit in Elektronikbehältnis geführt, Schachtdeckel geschlossen, fertiger Einbau Sensoreinheit;
Figuren 19A und 19B - Zusatzschritt beim zum Einbau im Prinzip rückläufigen Ausbau einer Sensoreinheit aus einer unter Druck stehenden Flüssigkeitsleitung, in Prinzipdarstellungen
Figur 19A - Situation 7R: Sensor ist in Andockglocke zurückgezogen und Absperrelement geschlossen, Abströmventil zwecks Druckabbau in Andockglocke betätigt; und
Figur 19B - das vergrösserte Detail X21 aus Figur 19A.

### Ausführunqsbeispiel

Mit Bezug auf die beiliegenden Zeichnungen erfolgt nachstehend die detaillierte Beschreibung eines Ausführungsbeispiels des geschaffenen erfindungsgemässen Vorrichtungssets. Dieses ist bestimmt zum Ein- und/oder Ausbau eines im Strömungsquerschnitt einer unter Druck stehenden, unterirdisch verlaufenden Flüssigkeitsleitung angeordneten Sensors, mit Durchführung des Sensors durch ein im Rohrmantel der Flüssigkeitsleitung vorhandenes Durchgangsloch, über dem ein Rohrport angeordnet ist, der sich mittels eines Absperrelements nach aussen abdichten lässt. Anschliessend werden die Verfahrensschritte zum Einbau bzw. Ausbau der Sensoreinheit mit Benutzung des Vorrichtungssets in prinzipieller Folge im Detail aufgeführt.

Für die gesamte weitere Beschreibung gilt folgende Festlegung: Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A bis 1G

Das erste Greifwerkzeug **5** weist zu seiner variablen Längeneinstellung ein Aussenrohr **52**, an dem ein Adapterstück **54** angeordnet ist, und ein aus dem Aussenrohr **52** teleskopisch ausziehbares Innenrohr **50** auf. Zur Fixierung der gewählten Längeneinstellung dient ein Arretiergebilde, das sich aus einem Raster **51** von Löchern im Innenrohr **50**, Kugeln als Rastelemente **52'** und einem Klemmring **53**, in dem die Rastelemente **52'** gelagert sind, besteht. Der Klemmring **53** sitzt in der Art einer Überwurfmutter auf dem oberen Ende des Aussenrohrs **52**, und das Innenrohr **50** durchfährt den Klemmring **53** abwärts in das Aussenrohr **52** hinein. Mit dem Feststellen des Klemmrings **53** entsteht eine Blockierung zwischen den Rastelementen **52'**, die entsprechend gewählter Auszugslänge im Raster **51** ruhen, und den beiden Rohren **50,52.** Am oberen Ende des Innenrohrs **50** dient ein Griff **50'** beim Handling mit dem ersten Greifwerkzeug **5.**

Das Adapterstück **54** besitzt an seinem unteren Ende paarweise erste und zweite Aussparungen **55,55"** zur formschlüssigen Verbindung mit dem Transfergerät **7** (→ siehe Figur 4) sowie ein Paar dritte Aussparungen **55'** zur formschlüssigen Verbindung mit der Andockglocke **44** (→ siehe Figur 6B). Die im hohlen, hülsenartigen Adapterstück **54** installierte Schaltanordnung **56** dient zur Öffnung eines an der Andockglocke **44** vorhandenen Abströmventils **48'** (→ siehe Figur 6D). Die Schaltanordnung **56** ist am unteren Ende des Adapterstücks **54** an dessen Wandung befestigt und besteht aus einem Lager **59**, dem senkrecht darin geführten Stössel **57**, der darauf steckenden Feder **58** und mehreren Befestigungselementen **59'**, hier als Schrauben ausgebildet. Die zweiten Aussparungen **55"** haben die Form von zwei zueinander fluchtenden Durchgangslöchern, während die ersten Aussparungen **55** senkrechte, am unteren Ende des Adapterstücks **54** mündende Schlitze sind und die dritten Aussparungen **55'** als abwärts erstreckende Hinterschnitte neben den ersten Aussparungen **55** verlaufen.

### Figuren 2A und 2B

Das zweite Greifwerkzeug **6** weist zu seiner variablen Längeneinstellung ein Aussenrohr **62** und ein aus dem Aussenrohr **62** teleskopisch ausziehbares Innenrohr **60** auf. Am unteren Ende des Aussenrohrs **62** ist eine Klaue **64** ausgebildet, die dem Ansetzen am Spanner **42** dient, welcher Bestandteil der Sensoreinheit **4** ist (→ siehe Figur 6B). Zu Fixierung der gewählten Längeneinstellung dient ein zum ersten Greifwerkzeug **5** äquivalentes Arretiergebilde mit dem sichtbaren Klemmring **63.** Wiederum am oberen Ende des Innenrohrs **60** dient ein Griff **60'** zur Handhabung des zweiten Greifwerkzeugs **6.**

### Figur 3

Für bestimmte Verfahrensschritte beim Einbau bzw. Ausbau einer Sensoreinheit **4** wird die Kombination aus erstem Greifwerkzeugs **5** und zweitem Greifwerkzeug **6** benötigt. Zu diesem Zweck lässt sich das zweite Greifwerkzeug **6** von oben in das Innenrohr **50** des ersten Greifwerkzeugs **5** einsetzen (→ siehe Figuren 8A-8F,13-16B,19A+19B).

### Figur 4

Falls beim Einbau bzw. Ausbau einer Sensoreinheit **4** der Rohrport **2** einen lösbar arretierten Blinddeckel **25** aufweist (→ siehe Figuren 5A+5B,9A-12B), umfasst ein komplettes Vorrichtungsset, zusätzlich zu beiden Greifwerkzeugen **5**,**6**, auch ein Transfergerät **7**, das zur lösbaren Verbindung mit dem Adapterstück **54** bestimmt ist und dem Aufnehmen des Blinddeckels **25** dient (→ siehe Figuren 7A-7D).

Das Transfergerät **7** besitzt:
a) ein oberes zylindrisches Kragenteil **71** und ein sich daran anschliessendes unteres glockenförmiges Bauchteil **70**;
b) schienenartige, vertikale Führungselemente **75** am Kragenteil **71**, bestimmt zum Formschluss mit den ersten Aussparungen **55** am Adapterstück **54**, und zwei zueinander diametral in Querbohrungen **73** einsteckbare Riegel **76**, bestimmt zum Formschluss mit den zweiten Aussparungen **55"** am Adapterstück **54**, wobei:
   ba) jeder Riegel **76** einen von aussen betätigbaren Drücker **78** besitzt, mit dem sich ein Sicherungsorgan **78'** deaktivieren lässt, um den Riegel **76** aus der Steckposition zu lösen; und
   bb) bei übergestülptem Adapterstück **54** jeweils ein Riegel **76** eine der zweiten Aussparungen **55"** am Adapterstück **54** und eine am Kragenteil **71** vorhandene Querbohrung **73** durchragt;
c) einen Hohlraum **72**, der aus dem Bauchteil **70** und dem Kragenteil **71** jeweils axial nach aussen mündet;
d) innerlich des Bauchteils **70** angeordnete und dem Hohlraum **72** zugewandte Aussparungen **75**, dazu bestimmt, am Blinddeckel **25** vorhandene Nocken **25'** formschlüssig aufzunehmen;
e) einen innerlich des Bauchteils **70** radial angeordneten und dem Hohlraum **72** zugewandten Haltering **77**, dazu bestimmt, den Blinddeckel **25** radial umgreifend und lösbar zu haltern; und
f) am Übergang vom Kragenteil **71** zum Bauchteil **70** eine radial umlaufende Schulter **74**, welche bei übergestülptem Adapterstück **54** einen Anschlag bildet (→ siehe Figuren 7A-7D,10-12B).

### Figuren 5A und 5B

Der Rohrport **2** hat hier die Gestalt einer Anbohrschelle und besitzt:
a) ein Gehäuse **20** und einen daran ansetzenden Stutzen **23** mit einem sich durch beide erstreckenden Durchgang **22**;
b) ein im Gehäuse **20** gelagertes Absperrelement **26**, welches momentan offen ist und mittels eines Stellorgans **27** zwischen einer den Durchgang **22** verschliessenden bzw. offenen Position einstellbar ist;
c) erste und zweite Kupplungsorgane **24**,**29** am Stutzen **23,** wobei:
   ca) die ersten Kupplungsorgane **24** aufragende Hakenform haben und zur Befestigung des Blinddeckels **25** bestimmt sind (→ siehe Figuren 9A+9B); und
   cb) die zweiten Kupplungsorgane **29** als Hinterschnitt ausgebildet sind und der formschlüssigen Verriegelung mit den Arretierelementen **49** der Andockglocke **44** dienen (→ siehe Figur 14B); und
d) eine Bride **21** zur den Rohrmantel **10** der Flüssigkeitsleitung **1** umschlingenden Befestigung des Rohrports **2** mit zueinander fluchtender Positionierung von Durchgangsloch **11** im Rohrmantel **10** und Durchgang **22** im Rohrport **2** (→ siehe Figur 14B).

### Figuren 6A bis 6E

Eine komplette Sensoreinheit **4** besteht aus der Andockglocke **44**, dem Stangenteil **41'** mit dem daran zuunterst angeordneten Sensor **41**, dem auf dem Stangenteil **41'** in wählbarer Höhe fxierbarem Spanner **42** und dem sich vom Stangenteil **41'** fortsetzenden Kabel **40**, an dessen freien Ende zumeist ein Stecker **40'** montiert ist. Das Stangenteil **41'** ist axial, abgedichtet und verschiebbar durch die Andockglocke **44** geführt, so dass der Sensor **41** durch Verschieben des Stangenteil **41'** in das Innere der Andockglocke **44** zurückgezogen oder nach unten herausgeschoben werden kann. Der Sensor **41** ist z.B. zwecks Erkennung eines Lecks an der Flüssigkeitsleitung **1** als Hydrofon ausgebildet.

Der das Stangenteil **41'** umgreifende Spanner **42** besteht aus zwei mittels Schrauben **42'** zusammenfügbaren halbschalenartigen Backen **43**, die jeweils unten eine trittförmige, nach aussen abgewinkelte Ansatzkontur **43'** haben.

Die Andockglocke **44** besitzt:
a) ein im Prinzip zylindrisches Mittelteil **46**, das oben mit einem Kragen **45** endet und an das sich unten ein tellerartiges Flanschteil **46'** anschliesst;
b) einen Axialdurchgang **48** zum abgedichteten Durchtritt des Stangenteils **41'** und zur Aufnahme des Sensors **41**;
c) ein Paar sich vom Aussenmantel des Kragens **45** radial erhebende Nocken **45'** zum Formschluss mit den dritten Aussparungen **55'** am Adapterstück **54** des ersten Greifwerkzeugs **5** (→ siehe Figur 8D);
d) einen Freischnitt **47** am Aussenmantel des Kragens **45** zur Positionierung des Abströmventils **48'** und Aufsetzen der Schaltanordnung **56** auf das Abströmventil **48'** (→ siehe Figur 19B);
e) einen Hinterschnitt **47'** am Kragen **45** zum Formschluss mit Ansatzkonturen **43'** am Spanner **42** der Sensoreinheit **4**; (→ siehe Figur 16B); und
f) aus dem Flanschteil **46'** nach unten herausragende Arretierelemente **49** zum Formschluss mit zweiten Kupplungsorganen **29** am Rohrport **2** (→ siehe Figur 14B).

### Figuren 7A bis 7D

Hier ist das Transfergerät **7** mit dem Adapterstück **54** des ersten Greifwerkzeugs **5** gesichert und lösbar verbunden. Im verbundenen Zustand sind die Führungselemente **75** in die ersten Aussparungen **55** eingefahren, das untere Ende des Adapterstücks **54** ist über das Kragenteil **71** gestülpt und sitzt auf der Ringschulter **74** auf. Zur Sicherung der Verbindung stecken die beiden Riegel **76** jeweils in einer der zweiten Aussparungen **55"** am Adapterstück **54** und durchragen die zugeordnete Querbohrung **73** im Kragenteil **71.** Das aus dem Bolzenteil der Riegel **76** radial hervorstehende Sicherungsorgan **78'** verhindert das unbeabsichtige Lösen der Riegel **76** aus ihren Steckverbindungen. Mit Betätigung der Drücker **78** lassen sich die Sicherungsorgane **78'** zurückziehen, so dass ein Herausziehen der Riegel **76** aus ihren Steckverbindungen möglich wird. Die Schaltanordnung **56** hat bei dieser Gerätekombination aus ersten Greifwerkzeugs **5** und Transfergerät **7** keine Funktion.

### Figuren 8A bis 8G

Die Sensoreinheit **4** ist in die Kombination aus erstem und zweitem Greifwerkzeug **5,6** eingesetzt. Hierbei hängt der Stecker **40'** am oberen Ende vom Innenrohr **60** des zweiten Greifwerkzeugs **6**, und das anschliessende Kabel **40** mit dem folgenden Stangenteil **41'** ruht im Innenrohr **60.** Im zunächst unverriegelten Zustand zwischen Adapterstück **54** und Andockglocke **44** ragt der untere Abschnitt des Stangenteils **41'** mit der dran hängenden Andockglocke **44** unten aus dem Adapterstück **54** heraus, und der auf dem Stangenteil **41'** fixierte Spanner **42** befindet sich somit unterhalb der Klaue **64** des Aussenrohrs **62** des zweiten Greifwerkzeugs **6.** Am Beginn des Einhängens der Andockglocke **44** in das Adapterstück **54** werden dessen erste Aussparungen **55** und die Nocken **45'** der Andockglocke **44** fluchtend zueinander ausgerichtet, fahren dann bis auf halbe Höhe ineinander, und nach einer anteiligen Drehung des ersten Greifwerkzeugs **5** rasten die Nocken **45'** in die dritten Aussparungen **55'** in der Art eines Bajonettverschlusses ineinander. Damit sind Andockglocke **44** und Adapterstück **54** nun verriegelt miteinander verbunden, und die Klaue **64** kann jetzt auf den Spanner **42** zugreifen. Die zweiten Aussparungen **55"** am Adapterstück **54** bleiben unbelegt, und die Schaltanordnung **56** zur Betätigung des Abströmventils **48'** kommt erst beim Ausbau einer Sensoreinheit aus einer Flüssigkeitsleitung **1** in Aktion (→ siehe Figur 19B).

### Figuren 9A bis 18

Diese Figurenreihung illustriert mit den dargestellten Situationen 1 bis 10 die Verfahrensschritte beim Einbau einer Sensoreinheit **4** in eine unter Druck stehende Flüssigkeitsleitung **1** mit Benutzung des Sets aus erstem und zweitem Greifwerkzeug **5,6** und Transfergerät **7.** Hierbei betrifft die Figurenfolge 9A bis 12B mit den Situatiuon en 1 bis 4 den nicht immer auftretenden Regelfall, dass vor dem Einbau der Sensoreinheit **4** der Rohrport **2** mit einem lösbar verriegelten Blinddeckel **25** versehen ist.

### Figuren 9A und 9B - Situation 1

Der Einbau einer Sensoreinheit **4** in eine unter Druck stehende Flüssigkeitsleitung **1** basiert, mit Berücksichtigung einer Eventualbedingung, bei der vor dem Einbau der Rohrport **2** mit einem Blinddeckel **25** versehen ist, auf folgender Startsituation:
- Unter der Erdoberfläche verläuft eine Flüssigkeitsleitung **1**, die mit ihrem Rohrmantel **10** den Strömungsquerschnitt **12** umschliesst. Ein Rohrport **2** - hier in Gestalt einer Anbohrschelle - ist über dem im Rohrmantel **10** vorgesehenen Durchgangsloch **11** auf der Flüssigkeitsleitung **1** angeordnet;
- Zum Rohrport **2** führt das sich in die Tiefe erstreckende Schachtrohr **36** eines Schachtbaus **3.** Oben setzt an das Schachtrohr **36** ein Rohrstutzen **31** an, der momentan mit einem geschlossenen Deckel **32** versehen ist und eine zugehörige Elektronikbaugruppe **33** besitzt;
- Das Schachtrohr **36** hat eine wesentlich kleinere lichte Weite als ein sogenanntes Mannloch, sondern ist typisch derart schmal, dass kein Einstieg für einen Monteur möglich wäre; und
- Der äussere Nocken **25'** aufweisende Blinddeckel **25** sitzt verriegelt auf dem Stutzen **23** des Rohrport **2**, dessen nicht sichtbares Absperrelement **26** in Schliessposition steht. Der aufgesetzte Blinddeckel **25** und das geschlossene Absperrelement **26** verhindern den Austritt von Flüssigkeit aus der unter Druck stehenden Leitung **1** durch deren Durchgangsloch **11** und den Rohrport **2** nach aussen.

### Figur 10 - Situation 2

Bei geöffnetem Schachtdeckel **32** wird die auf Länge eingestellte Kombination aus erstem Greifwerkzeug **5** und angedocktem Transfergerät **7**, mit dem Transfergerät **7** voran, im Schachtrohr **36** auf den auf dem Rohrport 2 verriegelten Blinddeckel **25** zugefahren. Zuvor hat man das Adapterstück **54** am ersten Greifwerkzeug **5** mit dem Transfergerät **7** verbunden, wobei die Führungselemente **75** des Transfergeräts **7** mit den ersten Aussparungen **55** am Adapterstück **54** in Eingriff gebracht sind und die Riegel **76** durch die zweiten Aussparungen **55"** und die am Transfergerät **7** vorhandenen Querbohrungen **73** eingesteckt sind. Damit ist die Verbindung zwischen erstem Greifwerkzeug **5** und Transfergerät **7** gesichert. Dann hat man die gemäss den örtlichen Bedingungen benötigte Auszugslänge des Innenrohrs **50** kalkuliert, diese mittels des Klemmrings **53** fixiert und somit die Kombination aus erstem Greifwerkzeug **5** und damit verbundenem Transfergerät **7** auf Länge eingestellt.

### Figuren 11A und 11B - Situation 3

Das Transfergerät **7** wird auf den Blinddeckel **25** aufgesetzt, so dass die Nocken **25'** am Blinddeckel **25** mit den inneren Aussparungen **75'** am Transfergerät **7** in Eingriff sind und der Haltering **77** im Transfergerät **7** den Blinddeckel **25** radial klemmend umfasst.

Unter der Voraussetzung, dass sich das Absperrelement **26** des Rohrports **2** in Schliessposition befindet, erfolgt eine anteilige Drehung der Kombination aus erstem Greifwerkzeug **5** und Transfergerät **7** zwecks Lösen des Blinddeckels **25** vom Stutzen **23** des Rohrports **2**, so dass die ersten Kupplungsorgane **24** am Stutzen **23** von den komplementären Kupplungsorganen am Blinddeckel **25** entriegelt sind und sich dieser abheben lässt (→ siehe Figur 12B).

### Figuren 12A und 12B - Situation 4

Die Kombination aus erstem Greifwerkzeug **5** und Transfergerät **7** mit dem darin klemmend gehaltenen Blinddeckel **25**, welche vom Stutzen **23** des Rohrports **2** gelöst ist, wird vom Rohrport **2** abgehoben und aus dem Schachtrohr **36** herausgezogen.

### Figuren 13 - Situation 5

Die Anordnung im Zustand gemäss Figur 8B, als Kombination aus erstem und zweitem Greifwerkzeug **5,6** mit darin aufgenommener Sensoreinheit **4** und Andockglocke **44** voran, wird in das Schachtrohr **36** eingeführt und hin zum Stutzen **23** des Rohrports **2** bewegt.

Zuvor und zur Herstellung des Zusammenbaus im Zustand gemäss Figur 8B, wird in angegebener Folge ausgeführt:
1. Korrelierend zur lokalen Position des Rohrports **2** Längeneinstellung beider Greifwerkzeuge **5,6** sowie Höheneinstellung des am Stangenteil **41'** zu fixierenden Spanners **42;**
2. Einsetzen des zweiten Greifwerkzeugs **6** von oben in das Innenrohr **50** des ersten Greifwerkzeugs **5**;
3. Einsetzen der Sensoreinheit **4** mit Kabel **40**, Stangenteil **41'**, darauf fixiertem Spanner **42**, Sensor **41** und Andockglocke **44** in die Kombination aus beiden Greifwerkzeugen **5,6**; und das obere Ende des Kabels **40** oder den eventuell daran installierten Stecker **40'** am oberen Austritt aus dem Innenrohr **60** des zweiten Greifwerkzeugs **6** in der Länge nachgebend lösbar befestigen; und
4. Positionierung des Sensors **41** in der Andockglocke **44** und durch anteilige Relativdrehung zwischen erstem Greifwerkzeug **5** und Andockglocke **44**, Verriegeln der Andockglocke **44** mit dem Adapterstück **54** am Aussenrohr **52** des ersten Greifwerkzeugs **5**, so dass die Nocken **45'** der Andockglocke **44** mit den dritten Aussparungen **55'** am Adapterstück **54** in Eingriff sind.

### Figuren 14A und 14B - Situation 6

Die Andockglocke **44** ist am Stutzen **23** des Rohrports **2** verriegelt, das Absperrelement **26** weiter geschlossen, und der Sensor **41** ist oberhalb des Absperrelements **26** in der Andockglocke **44** positioniert.

Zuvor wird in angegebener Folge ausgeführt:
1. Aufsetzen des Flanschteils **46'** der Andockglocke **44** auf den Stutzen **23** des Rohrports **2**, so dass die Arretierelemente **49** der Andockglocke **44** an die zweiten Kupplungsorgane **29** des Rohrports **2** herangeführt sind; und
2. Anteilige Drehung der Kombination aus erstem Greifwerkzeug **5** und Sensoreinheit **4** bis die Arretierelemente **49** der Andockglocke **44** in den zweiten Kupplungsorganen **29** des Rohrports 2 verriegelt sind.

### Figuren 15A und 15B - Situation 7

Man öffnet das Absperrelement **26** des Rohrports **2**, so dass sich die Andockglocke **44** über das Abströmventil **48'** entlüftet, wobei mit dem Steigen von Flüssigmedium in der Andockglocke **44** sich das Abströmventil **48'** aufgrund seiner Schwimmerfunktion in die Schliessstellung hebt.

### Figuren 16A und 16B - Situation 8

Der Sensor **41** steht im Strömungsquerschnitt **12** der Flüssigkeitsleitung **1**, und der Spanner **42** der Sensoreinheit **4** ist im Kragen **45** der Andockglocke **44** verriegelt.

Zuvor wird in angegebener Folge ausgeführt:
1. Abwärtsschieben von Stangenteil **41'** und Sensor **41** gegen den Flüssigkeitsdruck mittels der am Spanner **42** ansetzenden Klaue **64 des** zweiten Greifwerkzeugs **6** bis der Sensor **41** das Durchgangsloch **11** im Rohrmantel **10** durchfahren hat und im Strömungsquerschnitt **12** der Flüssigkeitsleitung **1** steht; und
2. Anteilige Drehung des am Spanner **42** ansetzenden zweiten Greifwerkzeugs **6** bis die Ansatzkonturen **43'** des Spanners **42** im Hinterschnitt **47'** am Kragen **45** der Andockglocke **44** verriegelt sind.

### Figur 17 - Situation 9

Das Adapterstück **54** des ersten Greifwerkzeugs **5** ist vom Kragen **45** der Andockglocke **44** gelöst und die Kombination beider Greifwerkzeuge **5,6** ist auf dem Rückzug aus dem Schachtrohr **36.**

Zuvor wird in angegebener Folge ausgeführt:
1. Lösen des zweiten Greifwerkzeugs **6** vom Spanner **42** durch anteilige Drehung des zweiten Greifwerkzeug **6**, so dass dessen Klaue **64** ausser Eingriff mit den Schrauben **42'** kommt; und Lösen des Adapterstücks **54** des ersten Greifwerkzeugs **5** von der Andockglocke **44** durch anteilige Drehung des ersten Greifwerkzeugs **5**, so dass deren dritte Aussparungen **55** ausser Eingriff mit den Nocken **45' der** Andockglocke **44** kommen; und
2. Herausziehen der Kombination aus beiden Greifwerkzeugen **5,6** aus dem Schachtrohr **36**, so dass sich das obere Ende des Stangenteils **41'** und dann das sich davon fortsetzende Kabel **40** sukzessive unten aus der Kombination beider Greifwerkzeuge **5,6** ausfädeln.

### Fi.gur 18 - Situation 10

Mit beendetem Einbau der Sensoreinheit **4** ist die Kombination beider Greifwerkzeuge **5,6** gänzlich aus dem Schachtrohr **36** entfernt, das Kabel **40** der Sensoreinheit **4** ist an der Elektronikbaugruppe **33** angeschlossen und der Schachtdeckel **32** ist geschlossen.

### Figuren 19A und 19B

Dieses Figurenpaar illustriert mit der dargestellten Situation 7R einen zusätzlichen Verfahrensschritt beim Ausbau einer Sensoreinheit **4** aus einer unter Druck stehenden Flüssigkeitsleitung **1**, wobei der Ausbau ansonsten im Prinzip rückläufig zum Einbau mit Benutzung der beiden Greifwerkzeuge **5,6** geschieht. Falls nach dem Ausbau der Sensoreinheit **4** der Rohrport **2** mit einem Blinddeckel **25** zu verschliessen ist, kommt auch das Transfergerät **7** wieder zum Einsatz.

Der Ausbau einer Sensoreinheit **4** aus einer unter Druck stehenden Flüssigkeitsleitung **1** basiert, auch mit Berücksichtigung einer Eventualbedingung, bei der nach dem Ausbau der Rohrport **2** mit einem Blinddeckel **25** zu versehen ist, auf folgender Startsituation (→ siehe Figur 18):
- Ein Rohrport **2** ist über dem im Rohrmantel **10** vorgesehenen Durchgangsloch **11** auf der Flüssigkeitsleitung **1** fixiert;
- Das Absperrelement **26** des Rohrports **2** steht in Offenposition;
- Das Flanschteil **46'** der Andockglocke **44** der Sensoreinheit **4** sitzt auf dem Stutzen **23** des Rohrports **2**, wobei die Arretierelemente **49** der Andockglocke **44** mit den zweiten Kupplungsorganen **29** des Rohrports **2** verriegelt sind;
- In der Andockglocke **44** herrscht Flüssigkeitsdruck, der Sensor **41** steht im Strömungsquerschnitt **12** der Flüssigkeitsleitung **1** und das Abströmventil **48'** ist geschlossen;
- Das Stangenteil **41'** durchragt abgedichtet die Andockglocke **44**, und vom Stangenteil **41'** erstreckt sich das Kabel **40** zu einer Elektronikbaugruppe **33**;
- Der das Stangenteil **41'** fest umfassende Spanner **42** ist mit dem Kragen 45 der Andockglocke **44** verriegelt, wobei die Ansatzkonturen **43'** des Spanners **42** mit dem Hinterschnitt **47'** am Kragen **45** in Eingriff sind; und
- Das Kabel **40** der Sensoreinheit **4** ist an der Elektronikbaugruppe **33** angeschlossen und der Schachtdeckel **32** ist geschlossen.

Der Ausbau wird in nachstehend angegebener Folge ausgeführt:
1. Korrelierend zur lokalen Position des Rohrports **2** Längeneinstellung beider Greifwerkzeuge **5,6**;
2. Einsetzen des zweiten Greifwerkzeugs **6** von oben in das Innenrohr **50** des ersten Greifwerkzeugs **5** (→ siehe Figur 3);
3. Trennen des Kabels **40** oder eines daran installierten Steckers **40'** von der dem Schachtbau **3** zugeordneten Elektronikbaugruppe **33.** Anschliessend Einziehen des gelösten Kabels **40** mit dem eventuellen Stecker **40'** und des anteiligen Stangenteils **41'** in das Innenrohr **60** des zweiten Greifwerkzeugs **6** sowie in der Länge nachgebend lösbare Befestigung des freien oberen Endes des Kabels **40** bzw. des Steckers **40'** am oberen Austritt aus dem Innenrohr **60** des zweiten Greifwerkzeugs **6** (→ siehe Figur 8A);
4. Heranführen der Kombination beider Greifwerkzeuge **5,6** an die Andockglocke **44**, und durch anteilige Drehung des ersten Greifwerkzeugs **5** Verriegeln der Andockglocke **44** mit dem Adapterstück **54** am Aussenrohr **52** des ersten Greifwerkzeugs **5**, so dass die Nocken **45'** der Andockglocke **44** mit den dritten Aussparungen **55'** am Adapterstück **54** in Eingriff sind (→ siehe Figur 8B);
5. Anteilige Drehung des am Spanner **42** ansetzenden zweiten Greifwerkzeugs **6** bis die Ansatzkonturen **43'** des Spanners **42** mit dem Hinterschnitt **47'** am Kragen **45** der Andockglocke **44** ausser Eingriff sind (→ siehe Figur 16B, aber rückläufig);
6. Aufwärtsschieben von Stangenteil **41'** und Sensor **41** durch den einwirkenden Flüssigkeitsdruck und/oder mittels des am Spanner **42** ansetzenden zweiten Greifwerkzeugs **6**, bis der Sensor **41** aus dem Strömungsquerschnitt **12** der Flüssigkeitsleitung **1** durch das Durchgangsloch **11** in deren Rohrmantel **10** zurückgefahren ist und oberhalb des offenen Absperrelements **26** des Rohrports **2** in der Andockglocke **44** steht (→ siehe Figur 15B, aber rückläufig);
7. Bewegen des Absperrelements **26** des Rohrports **2** in die Schliessposition (→ siehe Figur 14B);
8. Einwirken der Schaltanordnung **56** im Adapterstück **54** auf das Abströmventil **48'** an der Andockglocke **44** zwecks deren Druckentlastung. Das Niederdrücken des Abströmventils **48'** in seine Offenstellung geschieht durch den aufsetzenden Stössel **57** der Schaltanordnung **56** nach zuerst anteiligem Drehen des ersten Greifwerkzeugs **5** - heraus aus der Verriegelungsposition, wo die Nocken **45'** der Andockglocke **44** nicht mehr mit den dritten Aussparungen **55'** des Adapterstücks **54** in Eingriff sind - und anschliessendem Absenken des ersten Greifwerkzeugs **5** bis die Nocken **45'** in den ersten Aussparungen **55** am Adapterstück **54** aufwärts gefahren sind bzw. oben in den ersten Aussparungen **55** anschlagen (→ siehe Figur 19B);
9. Anteilige Drehung der Kombination aus erstem Greifwerkzeug **5** und Sensoreinheit **4** bis die Arretierelemente **49** der Andockglocke **44** mit den zweiten Kupplungsorganen **29** am Stutzen **23** des Rohrports **2** ausser Eingriff sind (→ siehe Figur 13, aber rückläufig); und
10. Entfernen des Zusammenbaus im Zustand gemäss Figur 8B, als Kombination aus beiden Greifwerkzeugen **5,6** und darin aufgenommener Sensoreinheit **4**, einschliesslich Andockglocke **44**, vom Stutzen **23** des Rohrports **2** und vollständiges Herausziehen der Anordnung aus dem Schachtrohr **36** (→ siehe Figur 13, aber noch weiter rückläufig).

Falls nach dem Ausbau der Sensoreinheit **4** der Rohrport **2** mit einem Blinddeckel **25** zu versehen ist, schliessen sich mit Benutzung des Transfergeräts **7** folgende Schritte an:
11. Bereitstellen des ersten Greifwerkzeugs **5** mit dem daran angeordneten Adapterstück **54** und Verriegeln des Transfergeräts **7** mit dem Adapterstück **54** am Aussenrohr **52** des ersten Greifwerkzeugs **5**, so dass die Führungselemente **75** des Transfergeräts **7** mit den ersten Aussparungen **55** am Adapterstück **54** in Eingriff sind und die in den zweiten Aussparungen **55"** und den am Transfergerät **7** vorhandenen Querbohrungen **73** steckenden Riegel **76** die Verbindung von erstem Greifwerkzeug **5** und Transfergerät **7** sichern (→ siehe Figur 7A);
12. Einsetzen des Blinddeckels **25** in das Transfergerät **7**, so dass die Nocken **25'** am Blinddeckel **25** mit den inneren Aussparungen **75'** am Transfergerät 7 in Eingriff sind und der Haltering **77** im Transfergerät **7** den Blinddeckel **25** radial klemmend umfasst (→ siehe Zustand gemäss Figur 12A);
13. Einfahren der auf Länge eingestellten Kombination aus erstem Greifwerkzeug **5** und Transfergerät **7**, mit dem Transfergerät **7** und Blinddeckel **25** voran, in das Schachtrohr **36** hin zum Stutzen **23** des Rohrports **2** (→ siehe Figur 12A, aber gegenläufige Bewegung);
14. Anteilige Drehung der Kombination aus erstem Greifwerkzeug **5** und Transfergerät **7** zwecks Arretierung des Blinddeckels **25** auf dem Stutzen **23** des Rohrports **2**, so dass die ersten Kupplungsorgane **24** am Stutzen **23** und die komplementären Kupplungsorganen am Blinddeckel **25** miteinander in Eingriff kommen (→ siehe Figur 11A, aber gegenläufige Bewegung); und
15. Entfernen der Kombination aus erstem Greifwerkzeug **5** und Transfergerät 7 vom am Stutzen **23** des Rohrports **2** arretierten Blinddeckel **25** und vollständiges Herausziehen der Kombination aus dem Schachtrohr **36** (→ siehe Zustand gemäss Figur 10).

## Patentansprüche

1. Vorrichtungsset, bestimmt zum Ein- und/oder Ausbau eines im Strömungsquerschnitt (**12**) einer unter Druck stehenden, unterirdisch verlaufenden Flüssigkeitsleitung (**1**) einzubringenden, bzw. eingebrachten Sensors (**41**), mit Durchführung des Sensors (**41**) durch ein im Rohrmantel (**10**) der Flüssigkeitsleitung (**1**) vorhandenes Durchgangsloch (**11**), über dem ein Rohrport (**2**) angeordnet ist, der sich mittels eines Absperrelements (**26**) nach aussen abdichten lässt, wobei das Vorrichtungsset umfasst:
a) ein erstes Greifwerkzeug (**5**) mit einem unten angeordneten Adapterstück (**54**);
b) eine Sensoreinheit (**4**), bestehend aus einer zur lösbaren Verbindung mit dem Adapterstück (**54**) vorgesehenen Andockglocke (**44**), dem Sensor (**41**), einem sich vom Sensor (**41**) erstreckenden Stangenteil (**41'**), einem auf dem Stangenteil (**41'**) fixierbaren Spanner (**42**) und einem sich vom Stangenteil (**41'**) fortsetzendes Kabel (**40**); und
c) ein zweites Greifwerkzeug (**6**), das zum Einsetzen in das erste Greifwerkzeug (**5**), zur Aufnahme von Stangenteil (**41'**) und Kabel (**40**) sowie mit seiner unten angeordneten Klaue (**64**) zum Erfassen des Spanners (**42**) bestimmt ist.

2. Vorrichtungsset nach Anspruch 1, **dadurch gekennzeichnet, dass** das Vorrichtungsset ferner ein Transfergerät (**7**) umfasst, das alternativ zur Andockglocke (**44**) zur lösbaren Verbindung mit dem Adapterstück (**54**) bestimmt ist und dem Aufnehmen eines auf dem Rohrport (**2**) lösbar arretierten Blinddeckels (**25**) dient.

3. Vorrichtungsset nach zumindest einem der Ansprüche 1 und 2, **dadurch gekennzeichnet, dass**
a) das erste Greifwerkzeug (**5**) zu seiner variablen Längeneinstellung aufweist:
aa) ein Aussenrohr (**52**) mit dem daran angeordneten Adapterstück (**54**);
ab) ein aus dem Aussenrohr (**52**) teleskopisch ausziehbares Innenrohr (**50**); und
ac) ein Arretiergebilde (**51**,**52'**,**53**) zur Fixierung der gewählten Längeneinstellung; und
b) das zweite Greifwerkzeug (**6**) zu seiner variablen Längeneinstellung aufweist:
ba) ein Aussenrohr (**62**) mit der daran ausgebildeten Klaue (**64**);
bb) ein aus dem Aussenrohr (**62**) teleskopisch ausziehbares Innenrohr (**60**); und
bc) ein Arretiergebilde (**63**) zur Fixierung der gewählten Längeneinstellung.

4. Vorrichtungsset nach zumindest einem der Ansprüche 2 und 3, wenn auf Anspruch 2 rückbezogen, **dadurch gekennzeichnet, dass** das Adapterstück (**54**) am ersten Greifwerkzeug (**5**) aufweist:
a) erste und zweite Aussparungen (**55,55"**) zur formschlüssigen Verbindung mit dem Transfergerät (**7**);
b) dritte Aussparungen (**55'**) zur formschlüssigen Verbindung mit der Andockglocke (**44**); und
c) eine Schaltanordnung (**56**) zur Öffnung eines an der Andockglocke (**44**) vorhandenen Abströmventils (**48'**).

5. Vorrichtungsset nach Anspruch 4, **dadurch gekennzeichnet, dass** die Andockglocke (**44**) aufweist:
a) ein Mittelteil (**46**), das oben mit einem Kragen (**45**) endet und an das sich unten ein Flanschteil (**46'**) anschliesst;
b) einen Axialdurchgang (**48**) zum abgedichteten Durchtritt des Stangenteils (**41'**) und zur Aufnahme des Sensors (**41**);
c) ein Paar sich vom Aussenmantel des Kragens (**45**) radial erhebende Nocken (**45'**) zum Formschluss mit den dritten Aussparungen (**55'**) am Adapterstück (**54**) des ersten Greifwerkzeugs (**5**);
d) einen Freischnitt (**47**) am Aussenmantel des Kragens (**45**) zur Positionierung des Abströmventils (**48'**) und Aufsetzen der Schaltanordnung (**56**) auf das Abströmventil (**48'**);
e) einen Hinterschnitt (**47'**) am Kragen (**45**) zum Formschluss mit Ansatzkonturen (**43'**) am Spanner (**42**) der Sensoreinheit (**4**); und
f) aus dem Flanschteil (**46'**) nach unten herausragende Arretierelemente (**49**) zum Formschluss mit zweiten Kupplungsorganen (**29**) am Rohrport (**2**).

6. Vorrichtungsset nach Anspruch 4, **dadurch gekennzeichnet, dass** das Transfergerät (**7**) aufweist:
a) ein oberes Kragenteil (**71**) und ein sich daran anschliessendes unteres Bauchteil (**70**);
b) Führungselemente (**75**) am Kragenteil (**71**), bestimmt zum Formschluss mit den ersten Aussparungen (**55**) am Adapterstück (**54**), und Riegel (**76**), bestimmt zum Formschluss mit den zweiten Aussparungen (**55"**) am Adapterstück (**54**);
c) einen Hohlraum (**72**), der zumindest aus dem Bauchteil (**70**) axial nach aussen mündet;
d) innerlich des Bauchteils (**70**) angeordnete und dem Hohlraum (**72**) zugewandte Aussparungen (**75**'), dazu bestimmt, am Blinddeckel (**25**) vorhandene Nocken (**25**') formschlüssig aufzunehmen; und
e) einen innerlich des Bauchteils (**70**) radial angeordneten und dem Hohlraum (**72**) zugewandten Haltering (**77**), dazu bestimmt, den Blinddeckel (**25**) radial umgreifend und lösbar zu haltern.

7. Vorrichtungsset nach Anspruch 6, **dadurch gekennzeichnet, dass**
a) am Übergang vom Kragenteil (**71**) zum Bauchteil (**70**) eine radial umlaufende Schulter (**74**) vorgesehen ist, welche bei übergestülptem Adapterstück (**54**) einen Anschlag bildet;
b) bei übergestülptem Adapterstück (**54**) jeweils ein Riegel (**76**) eine der zweiten Aussparungen (**55"**) am Adapterstück (**54**) und eine am Kragenteil (**71**) vorhandene Querbohrung (**73**) durchragt; und
c) jeder Riegel (**76**) einen von aussen betätigbaren Drücker (**78**) besitzt, mit dem sich ein Sicherungsorgan (**78'**) deaktivieren lässt, um den Riegel (**76**) aus der Steckposition zu lösen.

8. Vorrichtungsset nach zumindest einem der Ansprüche 2 bis 7, **dadurch gekennzeichnet, dass** der Rohrport (**2**) aufweist:
a) ein Gehäuse (**20**) und einen daran ansetzenden Stutzen (**23**) mit einem sich durch beide erstreckenden Durchgang (**22**);
b) ein im Gehäuse (**20**) gelagertes Absperrelement (**26**), welches mittels eines Stellorgans (**27**) zwischen einer den Durchgang (**22**) verschliessenden bzw. offenen Position einstellbar ist;
c) erste und zweite Kupplungsorgane (**24,29**) am Stutzen (**23**), wobei:
ca) die ersten Kupplungsorgane (**24**) aufragende Hakenform haben und zur Befestigung des Blinddeckels (**25**) bestimmt sind; und
cb) die zweiten Kupplungsorgane (**29**) als Hinterschnitt ausgebildet sind und der formschlüssigen Verriegelung mit den Arretierelementen (**49**) der Andockglocke (**44**) dienen; und
d) eine Bride (**21**) zur den Rohrmantel (**10**) der Flüssigkeitsleitung (**1**) umschlingenden Befestigung des Rohrports (**2**) mit zueinander fluchtender Positionierung von Durchgangsloch (**11**) im Rohrmantel (**10**) und Durchgang (**22**) im Rohrport (**2**).

9. Verfahren zum Einbau einer Sensoreinheit (**4**) in eine unter Druck stehende Flüssigkeitsleitung (**1**) mit Benutzung des Vorrichtungssets gemäss den Ansprüchen 1 bis 8, **gekennzeichnet, durch** die Startsituation:
- Ein Rohrport (**2**) ist über dem im Rohrmantel (**10**) vorgesehenen Durchgangsloch (**11**) auf der Flüssigkeitsleitung (**1**) angeordnet; und
- das Absperrelement (**26**) des Rohrports (**2**) steht in Schliessposition, so dass keine Flüssigkeit durch das Durchgangsloch (**11**) und den Rohrport (**2**) nach aussen austreten kann;
und die Schrittfolge:
1. Korrelierend zur lokalen Position des Rohrports (**2**) Längeneinstellung des ersten Greifwerkzeugs (**5**) und des zweiten Greifwerkzeugs (**6**) sowie Höheneinstellung des am Stangenteil (**41'**) zu fixierenden Spanners (**42**);
2. Einsetzen des zweiten Greifwerkzeugs (**6**) von oben in das Innenrohr (**50**) des ersten Greifwerkzeugs (**5**);
3. Einsetzen der Sensoreinheit (**4**) mit Kabel (**40**), Stangenteil (**41'**), darauf fixiertem Spanner (**42**), Sensor (**41**) und Andockglocke (**44**) in die Kombination aus erstem und zweitem Greifwerkzeug (**5,6**);
4. Positionierung des Sensors (**41**) in der Andockglocke (**44**) und Verriegeln der Andockglocke (**44**) mit dem Adapterstück (**54**) am Aussenrohr (**52**) des ersten Greifwerkzeugs (**5**), so dass die Nocken (**45'**) der Andockglocke (**44**) mit den dritten Aussparungen (**55'**) am Adapterstück (**54**) in Eingriff sind;
5. Einfahren der Kombination aus erstem und zweitem Greifwerkzeug (**5,6**) und Sensoreinheit (**4**) mit der Andockglocke (**44**) voran auf den Stutzen (**23**) des Rohrports (**2**);
6. Aufsetzen des Flanschteils (**46'**) der Andockglocke (**44**) auf den Stutzen (**23**) des Rohrports (**2**), so dass die Arretierelemente (**49**) der Andockglocke (**44**) an die zweiten Kupplungsorgane (**29**) des Rohrports (**2**) herangeführt sind;
7. Anteilige Drehung der Kombination aus erstem Greifwerkzeug (**5**) und Sensoreinheit (**4**) bis die Arretierelemente (**49**) der Andockglocke (**44**) in den zweiten Kupplungsorganen (**29**) des Rohrports (**2**) verriegelt sind;
8. Öffnen des Absperrelements (**26**) des Rohrports (**2**), so dass sich die Andockglocke (**44**) über das Abströmventil (**48'**) entlüftet und mit dem Steigen von Flüssigmedium in der Andockglocke (**44**) sich das Abströmventil (**48'**) schliesst;
9. Abwärtsschieben von Stangenteil (**41'**) und Sensor (**41**) gegen den Flüssigkeitsdruck mittels des am Spanner (**42**) ansetzenden zweiten Greifwerkzeugs (**6**) bis der Sensor (**41**) das Durchgangsloch (**11**) im Rohrmantel (**10**) durchfahren hat und im Strömungsquerschnitt (**12**) der Flüssigkeitsleitung (**1**) steht;
10. Anteilige Drehung des am Spanner (**42**) ansetzenden zweiten Greifwerkzeugs (**6**) bis die Ansatzkonturen (**43'**) des Spanners (**42**) im Hinterschnitt (**47'**) am Kragen (**45**) der Andockglocke (**44**) verriegelt sind;
11. Lösen des zweiten Greifwerkzeugs (**6**) vom Spanner (**42**) und des Adapterstücks (**54**) des ersten Greifwerkzeugs (**5**) von der Andockglocke (**44**);
12. Entfernen der Kombination aus erstem und zweitem Greifwerkzeug (**5,6**) von der Andockglocke (**44**) mit gleichzeitigem sukzessivem Ausfädeln des oberen Endes des Stangenteils (**41'**) und des sich davon fortsetzenden Kabels (**40**) unten aus der Kombination aus erstem und zweitem Greifwerkzeug (**5,6**); und
13. Anschluss des Kabels (**40**) an einer Elektronikbaugruppe (**33**).

10. Verfahren nach Anspruch 9, **dadurch gekennzeichnet, dass**, falls vor dem Einbau der Sensoreinheit (**4**) der Rohrport (**2**) mit einem lösbar verriegelten Blinddeckel (**25**) versehen ist, folgende Schritte vorgelagert sind:
01. Bereitstellen des ersten Greifwerkzeugs (**5**) mit dem daran angeordneten Adapterstück (**54**) und Verriegeln des Transfergeräts (**7**) mit dem Adapterstück (**54**) am Aussenrohr (**52**) des ersten Greifwerkzeugs (**5**), so dass die Führungselemente (**75**) des Transfergeräts (**7**) mit den ersten Aussparungen (**55**) am Adapterstück (**54**) in Eingriff sind und die in den zweiten Aussparungen (**55"**) und den am Transfergerät (**7**) vorhandenen Querbohrungen (**73**) steckenden Riegel (**76**) die Verbindung zwischen erstem Greifwerkzeug (**5**) und Transfergerät (**7**) sichern;
02. Längeneinstellung der Kombination aus erstem Greifwerkzeug (**5**) und damit verbundenem Transfergerät (**7**);
03. Einfahren der Kombination aus erstem Greifwerkzeug (**5**) und Transfergerät (**7**), mit dem Transfergerät (**7**) voran, auf den auf dem Rohrport (**2**) verriegelten Blinddeckel (**25**);
04. Aufsetzen des Transfergeräts (**7**) auf den Blinddeckel (**25**), so dass die Nocken (**25'**) am Blinddeckel (**25**) mit den inneren Aussparungen (**75'**) am Transfergerät (**7**) in Eingriff sind und der Haltering (**77**) im Transfergerät (**7**) den Blinddeckel (**25**) radial klemmend umfasst;
05. Unter der Voraussetzung, dass sich das Absperrelement (**26**) des Rohrports (**2**) in Schliessposition befindet, anteilige Drehung der Kombination aus erstem Greifwerkzeug (**5**) und Transfergerät (**7**) zwecks Lösen des Blinddeckels (**25**) vom Stutzen (**23**) des Rohrports (**2**), so dass die ersten Kupplungsorgane (**24**) am Stutzen (**23**) von den komplementären Kupplungsorganen am Blinddeckel (**25**) entriegelt sind; und
06. Entfernen der Kombination aus erstem Greifwerkzeug (**5**) und Transfergerät (**7**) mit dem darin gehaltenen Blinddeckel (**25**) vom Rohrport (**2**).

11. Verfahren nach zumindest einem der Ansprüche 9 oder 10, **dadurch gekennzeichnet, dass** beim Einsetzen der Sensoreinheit (**4**) mit Kabel (**40**), Stangenteil (**41'**), darauf fixiertem Spanner (**42**), Sensor (**41**) und Andockglocke (**44**) in die Kombination aus erstem und zweitem Greifwerkzeug (**5,6**), ein oberes Ende des Kabels (**40**) oder ein daran installierter Stecker (**40'**) am oberen Austritt aus dem Innenrohr (**60**) des zweiten Greifwerkzeugs (**6**) in der Länge nachgebend lösbar befestigt wird.

12. Verfahren zum Ausbau einer Sensoreinheit (**4**) aus einer unter Druck stehenden Flüssigkeitsleitung (**1**) mit Benutzung des Vorrichtungssets gemäss den Ansprüchen 1 bis 8, **gekennzeichnet, durch** die Startsituation:
- Ein Rohrport (**2**) ist über dem im Rohrmantel (**10**) vorgesehenen Durchgangsloch (**11**) auf der Flüssigkeitsleitung (**1**) angeordnet;
- Das Absperrelement (**26**) des Rohrports (**2**) steht in Offenposition;
- Das Flanschteil (**46'**) der Andockglocke (**44**) der Sensoreinheit (**4**) sitzt auf dem Stutzen (**23**) des Rohrports (**2**), wobei die Arretierelemente (**49**) der Andockglocke (**44**) mit den zweiten Kupplungsorganen (**29**) des Rohrports (**2**) verriegelt sind;
- In der Andockglocke (**44**) herrscht Flüssigkeitsdruck, der Sensor (**41**) steht im Strömungsquerschnitt (**12**) der Flüssigkeitsleitung (**1**) und das Abströmventil (4**8'**) ist geschlossen;
- Das Stangenteil (**41'**) durchragt abgedichtet die Andockglocke (**44**), und vom Stangenteil (**41'**) erstreckt sich das Kabel (**40**) zu einer Elektronikbaugruppe (**33**); und
- Der das Stangenteil (**41'**) fest umfassende Spanner (**42**) ist mit dem Kragen (**45**) der Andockglocke (**44**) verriegelt, wobei die Ansatzkonturen (**43'**) des Spanners (**42**) mit dem Hinterschnitt (**47'**) am Kragen (**45**) in Eingriff sind;
und die Schrittfolge:
1. Korrelierend zur lokalen Position des Rohrports (**2**) Längeneinstellung des ersten Greifwerkzeugs (**5**) und des zweiten Greifwerkzeugs (**6**);
2. Einsetzen des zweiten Greifwerkzeugs (**6**) von oben in das Innenrohr (**50**) des ersten Greifwerkzeugs (**5**);
3. Einziehen des von der Elektronikbaugruppe (**33**) gelösten Kabels (**40**) und des anteiligen Stangenteils (**41'**) in das Innenrohr (**60**) des zweiten Greifwerkzeugs (**6**) und in der Länge nachgebend lösbare Befestigung des freien oberen Endes des Kabels (**40**) oder eines daran installierten Steckers (**40'**) am oberen Austritt aus dem Innenrohr (**60**) des zweiten Greifwerkzeugs (**6**);
4. Heranführen der Kombination aus erstem und zweitem Greifwerkzeug (**5,6**) an die Andockglocke (**44**), und durch anteilige Drehung des ersten Greifwerkzeugs (**5**) Verriegeln der Andockglocke (**44**) mit dem Adapterstück (**54**) am Aussenrohr (**52**) des ersten Greifwerkzeugs (**5**), so dass die Nocken (**45')** der Andockglocke (**44**) mit den dritten Aussparungen (**55'**) am Adapterstück (**54**) in Eingriff sind;
5. Anteilige Drehung des am Spanner (**42**) ansetzenden zweiten Greifwerkzeugs (**6**) bis die Ansatzkonturen (**43'**) des Spanners (**42**) mit dem Hinterschnitt (**47'**) am Kragen (**45**) der Andockglocke (**44**) ausser Eingriff sind;
6. Aufwärtsschieben von Stangenteil (**41'**) und Sensor (**41**) durch den einwirkenden Flüssigkeitsdruck und/oder mittels des am Spanner (**42**) ansetzenden zweiten Greifwerkzeugs (**6**) bis der Sensor (**41**) aus dem Strömungsquerschnitt (**12**) der Flüssigkeitsleitung (**1**) durch das Durchgangsloch (**11**) in deren Rohrmantel (**10**) zurückgefahren ist und oberhalb des offenen Absperrelements (**26**) des Rohrports (**2**) in der Andockglocke (**44**) steht;
7. Bewegen des Absperrelements (**26**) des Rohrports (**2**) in die Schliessposition;
8. Einwirken der Schaltanordnung (**56**) im Adapterstück (**54**) auf das Abströmventil (**48'**) an der Andockglocke (**44**) zwecks deren Druckentlastung;
9. Anteilige Drehung der Kombination aus erstem Greifwerkzeug (**5**) und Sensoreinheit (**4**) bis die Arretierelemente (**49**) der Andockglocke (**44**) mit den zweiten Kupplungsorganen (**29**) am Stutzen (**23**) des Rohrports (**2**) ausser Eingriff sind; und
10. Entfernen der Kombination aus erstem Greifwerkzeug (**5**), zweitem Greifwerkzeug (**6**) und Sensoreinheit (**4**) vom Rohrport (**2**).

13. Verfahren nach Anspruch 12, **dadurch gekennzeichnet, dass**, falls nach dem Ausbau der Sensoreinheit (**4**) der Rohrport (**2**) mit einem Blinddeckel (**25**) zu versehen ist, schliessen sich folgende Schritte an:
11. Bereitstellen des ersten Greifwerkzeugs (**5**) mit dem daran angeordneten Adapterstück (**54**) und Verriegeln des Transfergeräts (**7**) mit dem Adapterstück (**54**) am Aussenrohr (**52**) des ersten Greifwerkzeugs (**5**), so dass die Führungselemente (**75**) des Transfergeräts (**7**) mit den ersten Aussparungen (**55**) am Adapterstück (**54**) in Eingriff sind und die in den zweiten Aussparungen (**55"**) und den am Transfergerät (**7**) vorhandenen Querbohrungen (**73**) steckenden Riegel (**76**) die Verbindung von erstem Greifwerkzeug (**5**) und Transfergerät (**7**) sichern;
12. Einsetzen des Blinddeckels (**25**) in das Transfergerät (**7**), so dass die Nocken (**25'**) am Blinddeckel (**25**) mit den inneren Aussparungen (**75'**) am Transfergerät (**7**) in Eingriff sind und der Haltering (**77**) im Transfergerät (**7**) den Blinddeckel (**25**) radial klemmend umfasst;
13. Einfahren der auf Länge eingestellten Kombination aus erstem Greifwerkzeug (**5**) und Transfergerät (**7**), mit dem Transfergerät (**7**) und Blinddeckel (**25**) voran, auf den Stutzen (**23**) des Rohrports (**2**);
14. Anteilige Drehung der Kombination aus erstem Greifwerkzeug (**5**) und Transfergerät (**7**) zwecks Arretierung des Blinddeckels (**25**) auf dem Stutzen (**23**) des Rohrports (**2**), so dass die ersten Kupplungsorgane (**24**) am Stutzen (**23**) und die komplementären Kupplungsorgane am Blinddeckel (**25**) miteinander in Eingriff kommen; und
15. Entfernen der Kombination aus erstem Greifwerkzeug (**5**) und Transfergerät (**7**) vom am Stutzen (**23**) des Rohrports (**2**) arretierten Blinddeckel (**25**).

14. Verfahren nach zumindest einem der Ansprüche 9 bis 13, **dadurch gekennzeichnet, dass**
a) der auf der unterirdisch verlaufenden Flüssigkeitsleitung (**1**) über dem darin positionierten Durchgangsloch (**11**) angeordnete Rohrport (**2**) durch ein enges Schachtrohr (**36**) eines Schachtbaus (**3**) mit Werkzeugen erreichbar ist, aber nicht von einem Monteur begehbar ist, wie bei einem vorhandenen Mannloch; und
b) der Sensor (**41**) z.B. als Hydrofon zur Leckerkennung ausgebildet ist.

15. Verfahren nach Anspruch 14, **dadurch gekennzeichnet, dass**
a) am Ende der Schritte für den Einbau des Sensors (**41**) der Sensoreinheit (**4**) in die Flüssigkeitsleitung (**1**) von der Sensoreinheit (**4**) das Kabel (**40**) oder ein daran installierter Stecker (**40'**) an einer dem Schachtbau (**3**) zugeordneten Elektronikbaugruppe (**33**) angeschlossen wird; und
b) am Beginn der Schritte für den Ausbau des Sensors (**41**) der Sensoreinheit (**4**) aus der Flüssigkeitsleitung (**1**) von der Sensoreinheit (**4**) das Kabel (**40**) oder ein daran installierter Stecker (**40'**) von der dem Schachtbau (**3**) zugeordneten Elektronikbaugruppe (**33**) getrennt wird.

## Claims

1. Device set intended for installing and/or removing a sensor (**41**) which is to be positioned or is positioned in the flow cross section (**12**) of a pressurized underground fluid conduit (**1**), with feeding of the sensor (**41**) through a through-hole (**11**) which is present in the tube wall (**10**) of the fluid conduit (**1**) and over which a tube port (**2**) is arranged, which tube port (**2**) can be sealed off from the outside by means of a shut-off element (**26**), wherein the device set comprises:
a) a first gripper tool (**5**) with an adapter piece (**54**) arranged at the bottom;
b) a sensor unit (**4**) composed of a docking bell (**44**) which is provided for releasably connecting to the adapter piece (**54**), the sensor (**41**), a rod part (**41'**) which extends from the sensor (**41**), a tensioner (**42**) which can be secured on the rod part (**41'**), and a cable (**40**) which extends from the rod part (**41'**); and
c) a second gripper tool (**6**) which is intended for insertion into the first gripper tool (**5**), in order to receive the rod part (**41'**) and the cable (**40**) and to grasp the tensioner (**42**) with its claw (**64**) which is arranged at the bottom.

2. Device set according to Claim 1, **characterized in that** the device set also comprises a transfer device (**7**) which is intended, as an alternative to the docking bell (**44**), to connect releasably to the adapter piece (**54**) and which serves to receive a blind cover (**25**) which is releasably locked on the tube port (**2**).

3. Device set according to at least one of Claims 1 and 2, **characterized in that**
a) the first gripper tool (**5**) has, for performing a variable adjustment of its length:
aa) an outer tube (**52**) with the adapter piece (**54**) arranged thereon;
ab) an inner tube (**50**) which can be extended telescopically from the outer tube (**52**); and
ac) a locking structure (**51**,**52**',**53**) for securing the selected length adjustment; and
b) the gripper tool (**6**) has, for performing variable adjustment of its length:
ba) an outer tube (**62**) with the claw (**64**) formed thereon;
bb) an inner tube (**60**) which can be extended telescopically from the outer tube (**62**); and
bc) a locking structure (**62**) for securing the selected length adjustment.

4. Device set according to at least one of Claims 2 and 3, when referred back to Claim 2, **characterized in that** the adapter piece (**54**) has, on the first gripper tool (**5**):
a) first and second cutouts (**55**,**55"**) for connecting in a positively locking fashion to the transfer device (**7**);
b) third cutouts (**55**') for connecting in a positively locking fashion to the docking bell (**44**); and
c) a switching arrangement (**56**) for opening an outflow valve (**48**') which is present on the docking bell (**44**).

5. Device set according to Claim 4, **characterized in that** the docking bell (**44**) has:
a) a centre part (**46**) which ends with a collar (**45**) at the top and adjoins a flange part (**46'**) at the bottom;
b) an axial passage (**48**) for the rod part (**41'**) to pass through in a sealed fashion and for receiving the sensor (**41**);
c) a pair of cams (**45'**) which protrude radially from the outer wall of the collar (**45**) and have the purpose of positively engaging with the third cutouts (**55'**) on the adapter piece (**54**) of the first gripper tool (**5**);
d) a cutaway portion (**47**) on the outer wall of the collar (**45**) for positioning the outflow valve (**48'**) and fitting the switching arrangement (**56**) onto the outflow valve (**48'**);
e) an undercut (**47'**) on the collar (**45**) for positively engaging with protruding contours (**43'**) on the tensioner (**42**) of the sensor unit (**4**); and
f) locking elements (**49**) which project downwards from the flange part (**46'**) and have the purpose of positively engaging with second coupling elements (**29**) on the tube port (**2**).

6. Device set according to Claim 4, **characterized in that** the transfer device (**7**) has:
a) an upper collar part (**71**) and an adjoining lower bulge part (**70**);
b) guide elements (**75**) on the collar part (**71**) intended for positively engaging with the first cutouts (**55**) on the adapter piece (**54**), and bolts (**76**) intended for positively engaging with the second cutouts (**55"**) on the adapter piece (**54**);
c) a cavity (**72**) which opens axially outwards at least from the bulge part (**70**);
d) cutouts (**75'**) which are arranged on the inside of the bulge part (**70**), face the cavity (**72**) and are intended to receive, in a positively locking fashion, cams (**25'**) which are present on the blind cover (**25**); and
e) a securing ring (**77**) which is arranged radially on the inside of the bulge part (**70**), faces the cavity (**72**) and is intended to releasably secure the blind cover (**25**) by engaging radially around it.

7. Device set according to Claims 6, **characterized in that**
a) a shoulder (**74**) which runs radially around is provided on the junction of the collar part (**71**) with the bulge part (**70**), said shoulder (**74**) forming a stop when the adapter piece (**54**) is fitted over;
b) when the adapter piece (**75**) is fitted over, a bolt (**76**) projects in each case through one of the second cutouts (**55"**) on the adapter piece (**54**) and a transverse drilled hole (**73**) which is present on the collar part (**71**); and
c) each bolt (**76**) has a pressing element (**78**) which can be activated from the outside and with which a securing element (**78'**) can be deactivated in order to release the bolt (**76**) from the plugged in position.

8. Device set according to at least one of Claims 2 to 7, **characterized in that** the tube port (**2**) has:
a) a housing (**20**) and a connector (**23**) which fits thereon and has a passage (**22**) which extends through both;
b) a shut-off element (**26**) which is mounted in the housing (**20**) and can be adjusted, by means of an actuator element (**27**), between a position which closes the passage (**22**) and an open position;
c) first and second coupling elements (**24**,**29**) on the connector (**23**), wherein:
ca) the first coupling elements (**24**) have an upwardly protruding hook shape and are intended for attaching the blind cover (**25**); and
cb) the second coupling elements (**29**) are embodied as an undercut and serve to lock in a positively engaging fashion with the locking elements (**49**) of the docking bell (**44**); and
d) a strap (**21**) for attaching the tube port (**2**) by wrapping around the tube wall (**10**) of the fluid conduit (**1**), with aligned positioning of the through-hole (**11**) in the tube wall (**10**) and the passage (**22**) in the tube poer (**2**).

9. Method for installing a sensor unit (**4**) in a pressurized fluid conduit (**1**) with the use of the device set according to Claims 1 to 8, **characterized by** the starting situation:
- a tube port (**2**) is arranged on the fluid conduit (**1**) over the through-hole (**11**) which is provided in the tube wall (**10**); and
- the shut-off element (**26**) of the tube port (**2**) is in the closed position so that no fluid can exit to the outside through the through-hole (**11**) and the tube port (**2**);
and the sequence:
1. in correlation with the local position of the tube port (**2**), the longitudinal adjustment of the first gripper tool (**5**) and the second gripper tool (**6**) and vertical adjustment of the tensioner (**42**) which is to be secured to the rod part (**41'**);
2. insertion of the second gripper tool (**6**) from above into the inner tube (**50**) of the first gripper tool (**5**);
3. insertion of the sensor unit (**4**) with a cable (**40**), rod part (**41'**), tensioner (**42**) which is secured thereto, sensor (**41**) and docking bell (**44**) into the combination of the first and second gripper tools (**5**,**6**);
4. positioning of the sensor (**41**) in the docking bell (**44**) and locking of the docking bell (**44**) to the adapter piece (**54**) on the outer tube (**52**) of the first gripper tool (**5**) so that the cams (**45'**) of the docking bell (**44**) are in engagement with the third cutouts (**55'**) on the adapter piece (**54**);
5. moving the combination of the first and second gripper tools (**5,6**) and sensor unit (**4**) with the docking bell (**44**) forward onto the connector (**23**) of the tube port (**2**);
6. fitting of the flange part (**46'**) of the docking bell (**44**) onto the connector (**23**) of the tube port (**2**) so that the locking elements (**49**) of the docking bell (**44**) are moved up to the second coupling elements (**29**) of the tube port (**2**);
7. proportional rotation of the combination of the first gripper tool (**5**) and sensor unit (**4**) until the locking elements (**49**) of the docking bell (**44**) are locked in the second coupling elements (**29**) of the tube port (**2**);
8. opening the shut-off element (**26**) of the tube port (**2**) so that the docking bell (**44**) is vented via the outflow valve (**48'**) and the outflow valve (**48'**) closes with the rising of fluid medium in the docking bell (**44**);
9. shifting the rod part (**41'**) and sensor (**41**) downwards counter to the fluid pressure by means of the second gripper tool (**6**) which fits on the tensioner (**42**), until the sensor (**41**) has moved through the through-hole (**11**) in the tube wall (**10**) and is positioned in the flow cross section (**12**) of the fluid conduit (**1**);
10. proportional rotation of the second gripper tool (**6**), which fits on the tensioner (**42**), until the protruding contours (**43'**) of the tensioner (**42**) are bolted to the collar (**45**) of the docking bell (**44**) in the undercut (**47'**);
11. releasing of the second gripper tool (**6**) from the tensioner (**42**) and the adapter piece (**54**) of the first gripper tool (**5**) from the docking bell (**44**);
12. removal of the combination of the first and second gripper tools (**5**,**6**) from the docking bell (**44**) with simultaneous successive feeding of the upper end of the rod part (**41'**) and of the cable (**40**) which extends therefrom at the bottom out of the combination of the first and second gripper tools (**5**,**6**); and
13. connecting the cable (**40**) to an electronic assembly (**33**).

10. Method according to Claim 9, **characterized in that**, if the tube port (**2**) is provided with a releasably locked blind cover (**25**) before the installation of the sensor unit (**4**), the following steps are carried out firstly:
01. providing the first gripper tool (**5**) with the adapter piece (**54**) arranged thereon and locking the transfer device (**7**) to the adapter piece (**54**) on the outer tube (**52**) of the first gripper tool (**5**) so that the guide elements (**75**) of the transfer device (**7**) are in engagement with the first cutouts (**55**) on the adapter piece (**54**), and the bolts (**76**) which plug into the second cutouts (**55"**) and the transverse drilled holes (**73**) which are present on the transfer device (**7**) secure the connection between the first gripper tool (**5**) and the transfer device (**7**);
02. the longitudinal adjustment of the combination of the first gripper tool (**5**) and transfer device (**7**) which is connected thereto;
03. moving the combination of the first gripper tool (**5**) and transfer device (**7**), with the transfer device (**7**) at the front, onto the blind cover (**25**) which is locked to the tube port (**2**);
04. fitting of the transfer device (**7**) onto the blind cover (**25**) so that the cams (**25'**) in the blind cover (**25**) are in engagement with the inner cutouts (**75'**) on the transfer device (**7**), and the securing ring (**77**) in the transfer device (**7**) surrounds the blind cover (**25**) in a radially clamping fashion;
05. with the proviso that the shut-off element (**26**) of the tube port (**2**) is in the closed position, proportional rotation of the combination of the first gripper tool (**5**) and the transfer device (**7**) for the purpose of releasing the blind cover (**25**) from the connector (**23**) of the tube port (**2**), so that the first coupling elements (**24**) on the connector (**23**) are unlocked from the complementary coupling elements on the blind cover (**25**); and
06. removal of the combination of the first gripper tool (**5**) and transfer device (**7**) with the blind cover (**25**) held therein, from the tube port (**2**).

11. Method according to at least one of Claims 9 or 10, **characterized in that**, when the sensor unit (**4**) with the cable (**40**), rod part (**41'**), tensioner (**42**) secured thereto, sensor (**41**) and docking bell (**44**) are inserted into the combination of the first and second gripper tools (**5**,**6**), an upper end of the cable (**40**), or plug (**40'**) which is installed thereon, is releasably attached to the upper outlet from the inner tube (**60**) of the second gripper tool (**6**) in a flexible fashion in respect of length.

12. Method for removing a sensor unit (**4**) from a pressurized fluid conduit (**1**) with the use of the device set according to Claims 1 to 8, **characterized by** the starting situation:
- a tube port (**2**) is arranged over the through-hole (**11**), provided in the tube wall (**10**), on the fluid conduit (**1**);
- the shut-off element (**26**) of the tube port (**2**) is in the open position;
- the flange part (**46'**) of the docking bell (**44**) of the sensor unit (**4**) is seated on the connector (**23**) of the tube port (**2**), wherein the locking elements (**49**) of the docking bell (**44**) are locked to the second coupling elements (**29**) of the tube port (**2**);
- in the docking bell (**44**), there is fluid pressure, the sensor (**41**) is positioned in the flow cross section (**12**) of the fluid conduit (**1**), and the outflow valve (**48'**) is closed;
- the rod part (**41'**) projects through the docking bell (**44**) in a sealed fashion, and the cable (**40**) extends from the rod part (**41'**) to an electronic assembly (**33**); and
- the tensioner (**42**), which securely surrounds the rod part (**41'**), is locked to the collar (**45**) of the docking bell (**44**), wherein the protruding contours (**43'**) of the tensioner (**42**) are in engagement with the undercut (**47'**) on the collar (**45**);
and the sequence:
1. in correlation with the local position of the tube port (**2**), the longitudinal adjustment of the first gripper tool (**5**) and of the second gripper tool (**6**);
2. insertion of the second gripper tool (**6**) from above into the inner tube (**50**) of the first gripper tool (**5**);
3. pulling of the cable (**40**) which is released by the electronic assembly (**33**) and of the proportional rod part (**41'**) into the inner tube (**60**) of the second gripper tool (**6**), and releasable attachment, in a flexible fashion in respect of length, of the free upper end of the cable (**40**) or of a plug (**40'**), installed thereon, to the upper outlet out of the inner tube (**60**) of the second gripper tool (**6**);
4. moving the combination of the first and second gripper tool (**5,6**) up to the docking bell (**44**), and locking of the docking bell (**44**) to the adapter piece (**54**) on the outer tube (**52**) of the first gripper tool (**5**) by means of proportional rotation of the first gripper tool (**5**), so that the cams (**45'**) of the docking bell (**44**) are in engagement with the third cutouts (**55'**) on the adapter piece (**54**);
5. proportional rotation of the second gripper tool (**6**), which fits onto the tensioner (**42**), until the protruding contours (**43'**) of the tensioner (**42**) disengage from the undercut (**47'**) on the collar (**45**) of the docking bell (**44**);
6. upward pushing of the rod part (**41'**) and sensor (**41**) by the acting fluid pressure and/or by means of the second gripper tool (**6**), which fits on the tensioner (**42**), until the sensor (**41**) is moved back out of the flow cross section (**12**) of the fluid conduit (**1**) through the through-hole (**11**) in the tube wall (**10**) thereof and is positioned above the open shut-off element (**26**) of the tube port (**2**) in the docking bell (**44**);
7. moving the shut-off element (**26**) of the tube port (**2**) into the locked position;
8. acting of the switching arrangement (**56**) in the adapter piece (**54**) on the outflow valve (**48'**) on the docking bell (**44**) for the purpose of relieving the pressure thereon;
9. proportional rotation of the combination of the first gripper tool (**5**) and sensor unit (**4**) until the locking elements (**49**) of the docking bell (**44**) disengage from the second coupling elements (**29**) on the connector (**23**) of the tube port (**2**); and
10. removal of the combination of the first gripper tool (**5**), second gripper tool (**6**) and sensor unit (**4**) from the tube port (**2**).

13. Method according to Claim 12, **characterized in that**, if the tube port (**2**) is to be provided with a blind cover (**25**) after the removal of the sensor unit (**4**), the following steps are then carried out:
11. providing the first gripper tool (**5**) with the adapter piece (**54**) arranged thereon, and locking the transfer device (**7**) to the adapter piece (**54**) on the outer tube (**52**) of the first gripper tool (**5**) so that the guide elements (**75**) of the transfer device (**7**) are in engagement with the first cutouts (**55**) on the adapter piece (**54**) and the bolts (**76**) which plug into the second cutouts (**55"**) and the transverse drilled holes (**73**) which are present on the transfer device (**7**) secure the connection of the first gripper tool (**5**) and transfer device (**7**);
12. insertion of the blind cover (**25**) into the transfer device (**7**) so that the cams (**25'**) on the blind cover (**25**) engage with the inner cutouts (**75'**) on the transfer device (**7**), and the securing ring (**77**) in the transfer device (**7**) surrounds the blind cover (**25**) in a radially clamping fashion;
13. moving the combination, adjusted in respect of length, of the first gripper tool (**5**) and transfer device (**7**), with the transfer device (**7**) and blind cover (**25**) at the front, onto the connector (**23**) of the tube port (**2**);
14. proportionally rotating the combination of the first gripper tool (**5**) and transfer device (**7**) for the purpose of locking the blind cover (**25**) onto the connector (**23**) of the tube port (**2**), so that the first coupling elements (**24**) on the connector (**23**) and the complementary coupling elements on the blind cover (**25**) engage with one another; and
15. removal of the combination of the first gripper tool (**5**) and transfer device (**7**) from the blind cover (**25**) which is locked to the connector (**23**) of the tube port (**2**).

14. Method according to at least one of Claims 9 to 13, **characterized in that**
a) the tube port (**2**) which is arranged on the underground fluid conduit (**1**) over the through-hole (**11**) which is positioned therein can be reached through a narrow tubular shaft (**36**) of a shaft structure (**3**) with tools but cannot be entered by a technician, as when a manhole is present; and
b) the sensor (**41**) is embodied e.g. as a hydrophone for detecting leaks.

15. Method according to Claim 14, **characterized in that**
a) at the end of the steps for the installation of the sensor (**41**) of the sensor unit (**4**) in the fluid conduit (**1**), the sensor unit (**4**) connects the cable (**40**) or a plug (**40'**) installed thereon, to an electronic assembly (**33**) which is assigned to the shaft structure (**3**); and
b) at the start of the steps for the removal of the sensor (**41**) of the sensor unit (**4**) from the fluid conduit (**1**), the sensor unit (**4**) separates the cable (**40**) or a plug (**40'**) installed thereon from the electronic assembly (**33**) which is assigned to the shaft structure (**3**).

## Revendications

1. Ensemble de dispositifs, destiné à monter et/ou démonter un capteur (**41**) introduit ou à introduire dans la section d'écoulement transversale (**12**) d'une conduite de liquide (**1**) sous pression souterraine, le capteur (**41**) étant guidé à travers un trou de passage (**11**) qui est ménagé dans l'enveloppe tubulaire (**10**) de la conduite de liquide (**1**) et au-dessus duquel est disposée une embouchure tubulaire (**2**) qui peut être étanchéifiée par rapport à l'extérieur au moyen d'un élément d'obturation (**26**), l'ensemble de dispositifs comprenant:
a) un premier outil de préhension (**5**) muni d'une pièce d'adaptation inférieure (**54**);
b) une unité formant capteur (**4**) comprenant une cloche d'ancrage (**44**) prévue pour être reliée de manière amovible à la pièce d'adaptation (**54**), le capteur (**41**), une partie formant barre (**41'**) s'étendant depuis le capteur (**41**), un tendeur (**42**) pouvant être fixé à la partie formant tige (**41'**) et un câble (**40**) partant de la partie formant barre (**41'**); et
c) un deuxième outil de préhension (**6**) qui est destiné à être inséré dans le premier outil de préhension (**5**), à recevoir la partie formant barre (**41'**) et le câble (**40**) et à saisir avec sa griffe inférieure (**64**) le tendeur (**42**).

2. Ensemble de dispositifs selon la revendication 1, **caractérisé en ce que** l'ensemble de dispositifs comprend en outre une unité de transfert (**7**) qui est destinée, en variante de la cloche d'ancrage (**44**), à être reliée de manière amovible à la pièce d'adaptation (**54**) et qui sert à recevoir un capot borgne (**25**) verrouillé de manière amovible sur l'embouchure tubulaire (**2**).

3. Ensemble de dispositifs selon l'une au moins des revendications 1 et 2, **caractérisé en ce que**
a) le premier outil de préhension (**5**) comporte pour son réglage de longueur variable:
aa) un tube extérieur (**52**) sur lequel est disposée la pièce d'adaptation (**54**);
ab) un tube intérieur (**50**) extensible de manière télescopique depuis le tube extérieur (**52**); et
ac) une structure de verrouillage (**51**,**52**',**53**) destinée à fixer le réglage de longueur sélectionné; et
b) le deuxième outil de préhension (**6**) comporte pour son réglage de longueur variable:
ba) un tube extérieur (**62**) sur lequel est formé la griffe (**64**);
bb) un tube intérieur (**60**) extensible de manière télescopique depuis le tube extérieur (**62**); et
bc) une structure de verrouillage (**63**) destinée à fixer le réglage de longueur sélectionné.

4. Ensemble de dispositifs selon l'une au moins des revendications 2 et 3, en référence à la revendication 2, **caractérisé en ce que** la pièce d'adaptation (**54**) du premier outil de préhension (**5**) comporte:
a) des premiers et deuxièmes évidements (**55**,**55"**) destinés à être reliés par complémentarité de formes à l'unité de transfert (**7**);
b) des troisièmes évidements (**55'**) destinés à être reliés par complémentarité de formes à la cloche d'ancrage (**44**); et
c) un ensemble de commutation (**56**) destiné à ouvrir une soupape de sortie (**48'**) présente au niveau de la cloche d'ancrage (**44**).

5. Ensemble de dispositifs selon la revendication 4, **caractérisé en ce que** la cloche d'ancrage (**44**) comporte:
a) une partie centrale (**46**) qui se termine en haut par une collerette (**45**) et à laquelle une partie formant bride (**46'**) se raccorde en bas;
b) un passage axial (**48**) destiné à permettre le passage étanche de la partie formant barre (**41'**) et à recevoir le capteur (**41**);
c) une paire de cames (**45'**) s'élevant radialement depuis l'enveloppe extérieure de la collerette (**45**) et destinées à être reliées par complémentarité de formes aux troisièmes évidements (**55'**) ménagés sur la pièce d'adaptation (**54**) du premier outil de préhension (**5**);
d) une découpe libre (**47**) ménagée au niveau de l'enveloppe extérieure de la collerette (**45**) et destinée à positionner la soupape de sortie (**48'**) et à placer l'ensemble de commutation (**56**) sur la soupape de sortie (**48'**);
e) une contre-dépouille (**47'**) ménagée au niveau de la collerette (**45**) et destinée à être reliée par complémentarité de formes à des contours de saillie (**43'**) au niveau du tendeur (**42**) de l'unité formant capteur (**4**); et
f) des éléments de verrouillage (**49**) faisant saillie vers le bas depuis la partie formant bride (**46'**) et destinés à être reliés par complémentarité de formes à des deuxièmes organes de couplage (**29**) situés au niveau de l'embouchure tubulaire (**2**).

6. Ensemble de dispositifs selon la revendication 4, **caractérisé en ce que** l'unité de transfert (**7**) comporte:
a) une partie de collerette supérieure (**71**) et une partie convexe inférieure (**70**) adjacente à celle-ci;
b) des éléments de guidage (**75**) situés au niveau de la partie de collerette (**71**) et destinés à être reliés par complémentarité de formes aux premiers évidements (**55**) ménagés au niveau de la pièce d'adaptation (**54**) et des verrous (**76**) destinés à être reliés par complémentarité de formes aux deuxièmes évidements (**55"**) ménagés au niveau de la pièce d'adaptation (**54**);
c) une cavité (**72**) qui s'ouvre axialement vers l'extérieur au moins depuis la partie convexe (**70**);
d) des évidements (**75'**) ménagés à l'intérieur de la partie convexe (**70**), dirigés vers la cavité (**72**) et destinés à recevoir par complémentarité de formes des cames (**25'**) présentes sur le capot borgne (**25**); et
e) une bague de retenue (**77**) disposée radialement à l'intérieur de la partie convexe (**70**), dirigée vers la cavité (**72**) et destinée à maintenir le capot borgne (**25**) en engagement radialement autour de celui-ci et de manière amovible.

7. Ensemble de dispositifs selon la revendication 6, **caractérisé en ce que**
a) un épaulement radialement circonférentiel (**74**) est prévu au niveau de la transition allant de la partie de collerette (**71**) à la partie convexe (**70**), lequel épaulement forme une butée lorsque la pièce d'adaptation (**54**) est mise en place;
b) lorsque la pièce d'adaptation (**54**) est mise en place, un verrou (**76**) fait saillie à travers l'un des deuxièmes évidements (**55"**) au niveau de la pièce d'adaptation (**54**) et d'un alésage transversal (**73**) ménagé au niveau de la partie de collerette (**71**); et
c) chaque verrou (**76**) possède un poussoir (**78**) actionnable depuis l'extérieur et permettant de désactiver un organe de fixation (**78'**) pour libérer le verrou (**76**) de la position insérée.

8. Ensemble de dispositifs selon l'une au moins des revendications 2 à 7, **caractérisé en ce que** l'embouchure tubulaire (**2**) comporte:
a) un boîtier (**20**) et un manchon (**23**) venant se placer sur celui-ci, un passage (**22**) s'étendant à travers les deux;
b) un élément d'obturation (**26**) qui est monté dans le boîtier (**20**) et qui peut être réglé au moyen d'un actionneur (**27**) entre une position qui ferme le passage (**22**) et une position qui ouvre celui-ci;
c) des premiers et deuxièmes organes d'accouplement (**24**,**29**) situés au niveau du manchon (**23**), avec lequel:
ca) les premiers organes d'accouplement (**24**) ayant une forme de crochet saillant et étant destinés à fixer le capot borgne (**25**); et
cb) les deuxièmes organes d'accouplement (**29**) étant conçus comme une contre-dépouille et servant au verrouillage par complémentarité de formes aux éléments de verrouillage (**49**) de la cloche d'ancrage (**44**); et
d) une bride (**21**) destinée à la fixation de l'embouchure tubulaire (**2**) en s'enroulant autour de l'enveloppe tubulaire (**10**) de la conduite de liquide (**1**), un trou de passage (**11**) ménagé dans l'enveloppe tubulaire (**10**) et un passage (**22**) ménagé dans l'embouchure tubulaire (**2**) étant positionnés de manière à être alignés l'un avec l'autre.

9. Procédé de montage d'une unité formant capteur (**4**) dans une conduite de liquide sous pression (**1**) à l'aide de l'ensemble de dispositifs selon les revendications 1 à 8, **caractérisé par** la situation de départ:
- une embouchure tubulaire (**2**) est disposée sur la conduite de liquide (**1**) au-dessus du trou de passage (**11**) ménagé dans l'enveloppe tubulaire (**10**); et
- l'élément d'obturation (**26**) de l'embouchure tubulaire (**2**) est en position fermée de sorte qu'aucun liquide ne peut s'échapper vers l'extérieur par le trou de passage (**11**) et l'embouchure tubulaire (**2**);
et la séquence des étapes suivantes:
1. en corrélation avec la position locale de l'embouchure tubulaire (**2**), régler la longueur du premier outil de préhension (**5**) et du deuxième outil de préhension (**6**) et régler la hauteur du tendeur (**42**) à fixer sur la partie formant barre (**41'**);
2. insérer le deuxième outil de préhension (**6**) depuis le haut dans le tube intérieur (**50**) du premier outil de préhension (**5**);
3. insérer l'unité formant capteur (**4**) avec un câble (**40**), une partie formant barre (**41'**), un tendeur (**42**), fixés sur la partie formant barre (**41'**), un capteur (**41**) et une cloche d'ancrage (**44**) dans la combinaison comprenant les premier et deuxième outils de préhension (**5**,**6**);
4. positionner le capteur (**41**) dans la cloche d'ancrage (**44**) et verrouiller la cloche d'ancrage (**44**) à la pièce d'adaptation (**54**) au niveau du tube extérieur (**52**) du premier outil de préhension (**5**) de sorte que les cames (**45'**) de la cloche d'ancrage (**44**) soient engagées avec les troisièmes évidements (**55'**) au niveau de la pièce d'adaptation (**54**);
5. rentrer la combinaison comprenant les premier et deuxième outils de préhension (**5**,**6**) et l'unité formant capteur (**4**) avec la cloche d'ancrage (**44**) en avant sur le manchon (**23**) de l'embouchure tubulaire (**2**);
6. placer la partie formant bride (**46'**) de la cloche d'ancrage (**44**) sur le manchon (**23**) de l'embouchure tubulaire (**2**) de sorte que les éléments de verrouillage (**49**) de la cloche d'ancrage (**44**) soient rapprochés des deuxièmes organes d'accouplement (**29**) de l'embouchure tubulaire (**2**);
7. faire tourner partiellement la combinaison comprenant le premier outil de préhension (**5**) et l'unité formant capteur (**4**) jusqu'à ce que les éléments de verrouillage (**49**) de la cloche d'ancrage (**44**) soient verrouillés dans les deuxièmes organes d'accouplement (**29**) de l'embouchure tubulaire (**2**);
8. ouvrir l'élément d'obturation (**26**) de l'embouchure tubulaire (**2**) de sorte que la cloche d'ancrage (**44**) soit purgée par le biais de la soupape de sortie (**48'**) et que la soupape de sortie (**48'**) se ferme lorsque le milieu liquide monte dans la cloche d'ancrage (**44**);
9. faire glisser vers le bas la partie formant barre (**41'**) et le capteur (**41**) à l'encontre de la pression du liquide au moyen du deuxième outil de préhension (**6**), placé au niveau du tendeur (**42**), jusqu'à ce que le capteur (**41**) ait traversé le trou de passage (**11**) ménagé dans l'enveloppe tubulaire (**10**) et se trouve dans la section d'écoulement transversale (**12**) de la conduite de liquide (**1**);
10. faire tourner partiellement le deuxième outil de préhension (**6**), placé au niveau du tendeur (**42**), jusqu'à ce que les contours de saillie (**43'**) du tendeur (**42**) soient verrouillés dans la contre-dépouille (**47'**) ménagée au niveau de la collerette (**45**) de la cloche d'ancrage (**44**);
11. desserrer le deuxième outil de préhension (**6**) du tendeur (**42**) et la pièce d'adaptation (**54**) du premier outil de préhension (**5**) de la cloche d'ancrage (**44**);
12. enlever la combinaison comprenant les premier et deuxième outils de préhension (**5**,**6**) de la cloche d'ancrage (**44**) tout en retirant successivement l'extrémité supérieure de la partie formant barre (**41'**) et du câble (**40**) s'étendant depuis celle-ci en bas de la combinaison comprenant les premier et deuxième outils de préhension (**5**,**6**); et
13. raccorder le câble (**40**) à un module électronique (**33**).

10. Procédé selon la revendication 9, **caractérisé en ce que**, si l'embouchure tubulaire (**2**) est pourvue d'un capot borgne (**25**) verrouillable de manière amovible avant le montage de l'unité formant capteur (**4**), les étapes suivantes sont réalisées:
01. fournir le premier outil de préhension (**5**) sur lequel la pièce d'adaptation (**54**) est disposée et verrouiller l'unité de transfert (**7**) à la pièce d'adaptation (**54**) au niveau du tube extérieur (**52**) du premier outil de préhension (**5**) de sorte que les éléments de guidage (**75**) de l'unité de transfert (**7**) soient en engagement avec les premiers évidements (**55**) ménagés au niveau de la pièce d'adaptation (**54**) et les verrous (**76**) placés dans les deuxièmes évidements (**55"**) et les alésages transversaux (**73**) présents au niveau de l'unité de transfert (**7**) assurent la liaison entre le premier outil de préhension (**5**) et l'unité de transfert (**7**);
02. régler la longueur de la combinaison comprenant le premier outil de préhension (**5**) et l'unité de transfert (**7**) reliée à celui-ci;
03. rentrer la combinaison comprenant le premier outil de préhension (**5**) et l'unité de transfert (**7**), l'unité de transfert (**7**) étant en avant sur le capot borgne (**25**) verrouillé sur l'embouchure tubulaire (**2**);
04. placer l'unité de transfert (**7**) sur le capot borgne (**25**) de sorte que les cames (**25'**) sur le capot borgne (**25**) soient en engagement avec les évidements intérieurs (**75'**) sur le dispositif de transfert (**7**) et que la bague de retenue (**77**) dans l'unité de transfert (**7**) entoure le couvercle borgne (**25**) en le serrant radialement;
05. à condition que l'élément d'obturation (**26**) de l'embouchure tubulaire (**2**) soit en position fermée, faire tourner partiellement la combinaison comprenant le premier outil de préhension (**5**) et l'unité de transfert (**7**) afin de desserrer le capot borgne (**25**) du manchon (**23**) de l'embouchure tubulaire (**2**) de sorte que les premiers organes d'accouplement (**24**) au niveau du manchon (**23**) soient déverrouillés des organes d'accouplement complémentaires au niveau du capot borgne (**25**); et
06. enlever la combinaison comprenant le premier outil de préhension (**5**) et l'unité de transfert (**7**), dans laquelle le capot borgne (**25**) est maintenu, de l'embouchure tubulaire (**2**).

11. Procédé selon l'une au moins des revendications 9 ou 10, **caractérisé en ce que**, lorsque l'unité formant capteur (**4**) pourvue d'un câble (**40**), de la partie formant barre (**41'**), du tendeur (**42**) fixé dessus, du capteur (**41**) et de la cloche d'ancrage (**44**) est insérée dans la combinaison comprenant le premier et le deuxième outil de préhension (**5**,**6**), une extrémité supérieure du câble (**40**) ou un connecteur (**40'**) placé sur celle-ci est fixé(e) de manière amovible et élastique en longueur à la sortie supérieure du tube intérieur (**60**) du deuxième outil de préhension (**6**).

12. Procédé de démontage d'une unité formant capteur (**4**) d'une conduite de liquide sous pression (**1**) à l'aide de l'ensemble de dispositifs selon les revendications 1 à 8, **caractérisé par** la situation de départ suivante:
- une embouchure (**2**) est disposée sur la conduite de liquide (**1**) au-dessus du trou de passage (**11**) ménagé dans l'enveloppe tubulaire (**10**);
- l'élément d'obturation (**26**) de l'embouchure tubulaire (**2**) est en position ouverte;
- la partie formant bride (**46'**) de la cloche d'ancrage (**44**) de l'unité formant capteur (**4**) repose sur le manchon (**23**) de l'embouchure tubulaire (**2**), les éléments de verrouillage (**49**) de la cloche d'ancrage (**44**) étant verrouillés sur les deuxièmes organes d'accouplement (**29**) de l'embouchure tubulaire (**2**);
- une pression de fluide règne dans la cloche d'ancrage (**44**), le capteur (**41**) se trouve dans la section d'écoulement transversale (**12**) de la conduite de liquide (**1**) et la soupape de sortie est fermée (**48'**);
- la partie formant barre (**41'**) s'étend de manière étanche à travers la cloche d'ancrage (**44**), et le câble (**40**) s'étend de la partie formant barre (**41'**) à un module électronique (**33**); et
- le tendeur (**42**) qui entoure fermement la partie formant barre (**41'**) est verrouillé avec la collerette (**45**) de la cloche d'ancrage (**44**), les contours de saillie (**43'**) du tendeur (**42**) étant en engagement avec la contre-dépouille (**47'**) au niveau de la collerette (**45**);
et la séquence des étapes suivantes:
1. en corrélation avec la position locale de l'embouchure tubulaire (**2**), régler la longueur du premier outil de préhension (**5**) et du deuxième outil de préhension (**6**);
2. insérer le deuxième outil de préhension (**6**) par le haut dans le tube intérieur (**50**) du premier outil de préhension (**5**);
3. tirer le câble (**40**), détaché du module électronique (**33**), et la partie formant tige partielle (**41'**) dans le tube intérieur (**60**) du deuxième outil de préhension (**6**) et fixer de manière amovible et élastique en longueur l'extrémité supérieure libre du câble (**40**) ou un connecteur (**40'**) placé sur celle-ci à la sortie supérieure du tube intérieur (**60**) du deuxième outil de préhension (**6**);
4. approcher la combinaison comprenant le premier et le deuxième outil de préhension (**5**,**6**) de la cloche d'ancrage (**44**), et faire tourner partiellement le premier outil de préhension (**5**) pour verrouiller la cloche d'ancrage (**44**) à la pièce d'adaptation (**54**) sur le tube extérieur (**52**) du premier outil de préhension (**5**) de sorte que les cames (**45'**) de la cloche d'ancrage (**44**) soient en engagement avec les troisièmes évidements (**55'**) sur la pièce d'adaptation (**54**);
5. faire tourner partiellement le deuxième outil de préhension (**6**), placé sur le tendeur (**42**), jusqu'à ce que les contours de saillie (**43'**) du tendeur (**42**) soient hors engagement avec la contre-dépouille (**47'**) ménagée au niveau de la collerette (**45**) de la cloche d'ancrage (**44**);
6. faire glisser vers le haut la partie formant barre (**41'**) et le capteur (**41**) par la pression de liquide active et/ou au moyen du deuxième outil de préhension (**6**), placé sur le tendeur (**42**), jusqu'à ce que le capteur (**41**) soit retiré de la section d'écoulement transversale (**12**) de la conduite de liquide (**1**) à travers le trou de passage (**11**) ménagé dans son enveloppe tubulaire (**10**) et se trouve au-dessus de l'élément d'obturation ouvert (**26**) de l'embouchure tubulaire (**2**) dans la cloche d'ancrage (**44**);
7. déplacer l'élément d'obturation (**26**) de l'embouchure tubulaire (**2**) en position fermée;
8. faire agir l'ensemble de commutation (**56**) situé dans la pièce d'adaptation (**54**) sur la soupape de sortie (**48'**) au niveau de la cloche d'ancrage (**44**) afin de relâcher la pression;
9. faire tourner partiellement la combinaison comprenant le premier outil de préhension (**5**) et l'unité formant capteur (**4**) jusqu'à ce que les éléments de verrouillage (**49**) de la cloche d'ancrage (**44**) soient hors engagement avec les deuxièmes organes d'accouplement (**29**) au niveau du manchon (**23**) de l'embouchure tubulaire (**2**); et
10. enlever la combinaison comprenant le premier outil de préhension (**5**), le deuxième outil de préhension (**6**) et le capteur (**4**) de l'embouchure tubulaire (**2**).

13. Procédé selon la revendication 12, **caractérisé en ce que**, si l'embouchure tubulaire (**2**) doit être munie d'un capot borgne (**25**) après le démontage de l'unité formant capteur (**4**), les étapes suivantes sont prévues: 11
. fournir le premier outil de préhension (**5**) sur lequel la pièce d'adaptation (**54**) est disposée et verrouiller l'unité de transfert (**7**) à la pièce d'adaptation (**54**) au niveau du tube extérieur (**52**) du premier outil de préhension (**5**) de sorte que les éléments de guidage (**75**) de l'unité de transfert (**7**) soient en engagement avec les premiers évidements (**55**) au niveau de la pièce d'adaptation (**54**) et les verrous (**76**) placés dans les deuxièmes évidements (**55"**) et les alésages transversaux (**73**) ménagés au niveau de l'unité de transfert (**7**) assurent la liaison avec le premier outil de préhension (**5**) et l'unité de transfert (**7**);
12. insérer le capot borgne (**25**) dans l'unité de transfert (**7**) de sorte que les cames (**25'**) au niveau du capot borgne (**25**) soient en engagement avec les évidements intérieurs (**75'**) au niveau de l'unité de transfert (**7**) et la bague de retenue (**77**) située dans l'unité de transfert (**7**) entoure le capot borgne (**25**) en le serrant radialement;
13. rentrer la combinaison, réglée en longueur, comprenant le premier outil de préhension (**5**) et l'unité de transfert (**7**), l'unité de transfert (**7**) et le capot borgne (**25**) étant en avant sur le manchon (**23**) de l'embouchure tubulaire (**2**);
14. faire tourner partiellement la combinaison comprenant le premier outil de préhension (**5**) et l'unité de transfert (**7**) pour verrouiller le capot borgne (**25**) sur le manchon (**23**) de l'embouchure tubulaire (**2**) de sorte que les premiers organes d'accouplement (**24**) au niveau du manchon (**23**) et les organes d'accouplement complémentaires au niveau du capot borgne (**25**) viennent en engagement les uns avec les autres; et
15. enlever la combinaison comprenant le premier outil de préhension (**5**) et l'unité de transfert (**7**) du capot borgne (**25**) qui est verrouillé au niveau du manchon (**23**) de l'embouchure tubulaire (**2**).

14. Procédé selon l'une au moins des revendications 9 à 13, **caractérisé en ce que**
a) l'embouchure tubulaire (**2**) disposée sur la conduite de liquide souterraine (**1**) au-dessus du trou de passage (**11**) positionné à l'intérieur peut être atteinte avec des outils à travers un tube de puits étroit (**36**) d'une construction de puits (**3**), mais ne peut pas être traversée par un installateur, comme avec un trou d'homme existant; et
b) le capteur (**41**) est conçu par exemple comme un hydrophone destiné à la détection de fuite.

15. Procédé selon la revendication 14, **caractérisé en ce que**
a) à la fin des étapes de montage du capteur (**41**) de l'unité formant capteur (**4**) dans la conduite de liquide (**1**) partant de l'unité formant capteur (**4**), le câble (**40**) ou un connecteur (**40'**) placé sur celui-ci est raccordé à un module électronique (**33**) associé à la structure de puits (**3**); et
b) au début des étapes de démontage du capteur (**41**) de l'unité de capteur (**4**) de la conduite de liquide (**1**) partant de l'unité de capteur (**4**), le câble (**40**) ou un connecteur (**40'**) placé sur celui-ci est séparé du module électronique (**33**) associé à la structure de puits (**3**).
